# EUROPÄISCHE PATENTSCHRIFT

(11) **EP 3 060 631 B1**
(45) Veröffentlichungstag und Bekanntmachung des Hinweises auf die Patenterteilung: **06.03.2019**
(21) Anmeldenummer: 14796703.8
(22) Anmeldetag: 24.10.2014
(51) Int. Cl.: C10J 3/26, C10J 3/32, C10J 3/42, C10J 3/66

(54) **FESTBETTREAKTOR ZUR VERGASUNG VON BRENNSTOFFEN**
FIXED BED REACTOR FOR GASIFICATION OF FUELS
RÉACTEUR À LIT FIXE POUR LA GAZÉIFICATION DE COMBUSTIBLES

(30) Priorität: 26.10.2013 DE 102013017861
(43) Veröffentlichungstag der Anmeldung: 31.08.2016
(73) Patentinhaber: Böcker-Riese, Bernhard, 6006 Luzern (CH); Niederbacher, Michael, 39031 Bruneck (IT)
(72) Erfinder: Böcker-Riese, Bernhard, 6006 Luzern (CH); Niederbacher, Michael, 39031 Bruneck (IT)
(74) Vertreter: Liebl, Thomas
(86) Internationale Anmeldenummer: PCT/EP2014/002878
(87) Internationale Veröffentlichungsnummer: WO 2015/058863

(56) Entgegenhaltungen:
- EP-A1- 0 837 120
- EP-A2- 0 156 363
- WO-A1-2013/098525
- WO-A2-2011/115770
- DE-A1-102009 042 104

## Beschreibung

Die Erfindung betrifft einen Festbettreaktor zur Vergasung von Brennstoffen, insbesondere von Biomasse, nach dem Oberbegriff des Anspruchs 1.

Festbettreaktoren zur Vergasung von Brennstoffen, insbesondere von kohlenstoffhaltigen Festbrennstoffen (beispielsweise Biomasse oder Abfallstoffe und hier insbesondere Holz oder dergleichen Stoffe), mit dem Zweck, die im Reaktor erzeugten Brenngase zur Energiegewinnung bzw. Stromerzeugung (insbesondere mittels Brennkraftmaschinen, wie beispielsweise Gasmotoren) zu nutzen, sind allgemein bekannt. Das aus den Festbrennstoffen produzierte Gas wird unterschiedlich als Produktgas, Schwachgas, Holzgas oder aber als Synthesegas bezeichnet, wobei die im Reaktor erfolgende Vergasung das Produktgas liefert, das als Hauptkomponenten Kohlenstoffmonoxid, Kohlenstoffdioxid, Wasserstoff, Methan, Wasserdampf sowie bei der Vergasung mit Luft als Vergasungsmittel auch erhebliche Anteile an Stickstoff enthält. Im Rahmen der Vergasung entstehen als unerwünschte Nebenprodukte in unterschiedlichen Mengen Teere bzw. Kondensate, Asche und Staub.

Der Vergasungsprozess im Reaktor selbst lässt sich grob in die Bereiche Aufheizung bzw. Trocknung, pyrolytische Zersetzung, Oxidation und Reduktion aufteilen. Dies wird nachfolgend ganz allgemein anhand von Biomasse näher erläutert:
Zunächst wird die Biomasse aufgeheizt, wodurch das darin befindliche Wasser bis zu einem Temperaturniveau von ca. 200 Grad Celsius verdampft. Nach der Aufheizungs- bzw. Trocknungsphase der Biomasse erfolgt bei Temperaturen zwischen 150 Grad Celsius und 500 Grad Celsius eine thermisch induzierte pyrolytische Zersetzung der Makromoleküle, aus denen Biomasse besteht. Hierbei entstehen gasförmige Kohlenwasserstoffverbindungen, und Pyrolysekoks.

Bei der anschließenden Oxidation werden Teile der entstandenen gasförmigen und festen Pyrolyseprodukte durch weitere Wärmeeinwirkung zur Reaktion mit Sauerstoff gebracht, der in einer Oxidationszone mittels einer Luftzuführeinrichtung über die zugeführte Luft eingebracht wird. Dadurch wird eine Erhöhung der Temperatur auf zum Beispiel über 1000 °C bewirkt, wodurch ein Großteil der höheren Kohlenwasserstoffverbindungen (Teere) in kleinere gasförmige Moleküle gespalten werden. Partiell kann es hier auch zur Verbrennung von Kohlenstoff kommen. Es entsteht zudem Kohlendioxid

In einer sich an die Oxidationszone anschließenden Reduktionszone werden dann Bestandteile des Produktgases wie Kohlenmonoxid, Wasserstoff, und Methan gebildet. Insbesondere werden hierbei die bei der Oxidation entstehenden Verbrennungsprodukte Kohlenstoffdioxid und Wasser mit festem Kohlenstoff zu Kohlenstoffmonoxid und Wasserstoff reduziert.

Eine derartige Verfahrensführung erfolgt beispielsweise in einem Festbettreaktor gemäß der EP 0 156 363 A2, bei dem ein Heizgasabzugskanal als mit einer Heizgasabzugsöffnung versehener Gasausbrennringkanal um den unteren Bereich eines Füllschachtes herum angeordnet ist, wobei unterhalb des Gasausbrennringkanals der Füllschacht doppelkegelförmig erweitert ist und in diesem Bereich einen Bodenrost aufweist. In einer oberen Schulter der doppelkegeligen Erweiterung sind mehrere in den Gasausbrennringkanal mündende Gasüberströmöffnungen angeordnet, über die das Gas aus dem Reaktorinnenraum in den Gasausbrennringkanal überströmen kann. Die doppelkegelförmige Erweiterung ist ebenso wie der Füllschacht aus einer ein- oder mehrteiligen Ausmauerung gebildet, wobei die Begrifflichkeit Ausmauerung hier und auch nachfolgend ausdrücklich in einem weiten und umfassenden Sinne zu verstehen ist und sämtliche geeigneten feuerfesten Materialien und Werkstoffe umfassen bzw. bezeichnen soll. Die Ausmauerung ist, gegebenenfalls unter Zwischenschaltung eines Isoliermaterials, außenseitig mit einem Umschließungsgehäuse versehen, das durch eine wasserführende Doppelwandanordnung gebildet sein kann, die mit Vor- und Rücklaufanschlüssen für Kühlwasser versehen ist. Der Rost kann sowohl stationär im Reaktorinnenraum aufgenommen und angeordnet sein oder aber auch als drehbarer Rostteller ausgebildet sein, der an seiner Unterseite Räumflügel und an seiner Oberseite einen Aschekegel aufweist. Nach oben ist das Umschließungsgehäuse mit einer dicht aufsetzbaren Decke verschlossen, die auch gleichzeitig Träger eines oberen Teils des Füllschachtes ist, in den der Festbrennstoff von Hand oder mit automatischen Zuförderelementen durch einen Einwurfschacht eingebracht werden kann. Ein derartiger Festbettreaktor ist fertigungstechnisch relativ aufwendig in der Herstellung und neigt zum Verstopfen bzw. zur Beeinträchtigung der Gasabfuhr, was sich wiederum negativ auf den Gesamtwirkungsgrad des Reaktors auswirkt.

WO 2013/098525, EP 0 837 120, DE 10 2009 042104, WO 2011/115770 beschreiben Vergasungsreaktoren zur Vergasung von kohlenstoffhaltigen Materialien, wobei das Rohmaterial zunächst in einem zentralen Rohr vergast wird und wobei zumindest jeweils der untere Teil des zentralen Reaktors von einem ringförmigen Gassammelraum umgeben ist.

Demgegenüber ist es Aufgabe der vorliegenden Erfindung, einen Festbettreaktor zur Vergasung von Brennstoffen, insbesondere von Biomasse, zu schaffen, der zum einen fertigungstechnisch und herstelltechnisch einfach aufgebaut ist und mittels dem zum anderen eine optimierte Gasführung auf einfache und funktionssichere Weise erzielt werden kann.
Diese Aufgabe wird gelöst mit den Merkmalen des Patentanspruchs 1. Vorteilhafte Ausgestaltungen sind Gegenstand der darauf rückbezogenen Unteransprüche.
Gemäß Anspruch 1 wird ein Festbettreaktor zur Vergasung von Brennstoffen, insbesondere von Biomasse, vorgeschlagen, der einen Reaktorinnenraum aufweist. Weiter weist der Festbettreaktor wenigstens eine Brennstoff-Zudosiereinrichtung zur Dosierung von zu vergasendem Brennstoff in den Reaktorinnenraum auf. Zudem ist ein in dem Reaktorinnenraum, vorzugsweise bodenseitig, angeordneter Rost vorgesehen, auf den der in den Reaktorinnerraum zudosierte und zu vergasende Brennstoff als Festbett aufliegt. Weiter ist wenigstens eine Luftzuführeinrichtung zur Luftzuführung in den Reaktorinnenraum vorgesehen, wobei die Begrifflichkeit "Luft" hier in einem umfassenden Sinne zu verstehen ist und stellvertretend für jedwedes geeignete Vergasungsmittel (also ausdrücklich auch für solche die keine Luft sind) steht. So kann zum Beispiel anstelle von reiner Umgebungsluft auch mit Sauerstoff oder Wasserdampf angereicherte Luft bzw. reiner Sauerstoff zugeführt werden, um nur einige Beispiele zu nennen. Ferner umfasst der erfindungsgemäße Festbettreaktor wenigstens einen Gasauslass zum Abführen des im Reaktorinnenraum erzeugten Gases aus dem Reaktorinnenraum, wobei ein Muffelrohr, bezogen auf die Reaktor-Hochachsenrichtung, dergestalt von oben her in den Reaktorinnenraum geführt ist, dass dieses mit einem unteren Muffelrohrendbereich oberhalb des Rostes in den Reaktorinnenraum einmündet. Erfindungsgemäß ist vorgesehen, dass der untere Muffelrohrendbereich beabstandet von einer Reaktorinnenwand in den Reaktorinnenraum einragt, wobei ein, in Hochachsenrichtung gesehen, oberer Reaktor-Innenwandbereich den unteren, freien Muffelrohrendbereich mit einem definierten Spaltabstand dergestalt umgibt, dass zwischen dem unteren, freien Muffelrohrendbereich und dem oberen Reaktor-Innenwandbereich ein wenigstens bereichsweise ringförmig um den unteren, freien Muffelrohrendbereich umlaufender, ebenfalls in den Reaktorinnenraum einmündender bzw. vom Reaktorinnenraum aus frei zugänglicher, Gassammelraum ausgebildet ist, in den der wenigstens eine Gasauslass mündet.

Dadurch wird ein wenig verstopfungsanfälliger und einfach vom Reaktorinnenraum aus zugänglicher Gassammelraum ausgebildet, in den das Gas ungehindert einströmen und sich ansammeln kann, bevor es über den Gasauslass abgezogen wird.

Ein derartiger Aufbau ist insbesondere auch dann vorteilhaft, wenn sich, wie dies gemäß einer besonders bevorzugten optionalen Ausgestaltung der Fall ist, die Reaktorinnenwand und damit der Reaktorinnenraum, in Hochachsenrichtung gesehen nach unten zum Rost bzw. zu einer Rostöffnung hin in einem unteren Reaktor-Innenwandbereich verengt, wobei zwischen diesem und dem Rost eine bezüglich des Reaktorinnenraums seitliche Ascheaustragsöffnung ausgebildet ist.

Mittels einer derartigen rostseitigen bzw. rostöffnungsseitigen Verengung des Reaktorinnenraums im unteren Reaktor-Innenwandbereich kann vorteilhaft auf muffelrohrseitige, materialführende Stufen und Kanten, wie dies bisher für einen optimalen Materialfluss in den Reaktorinnenraum hinein erforderlich war, verzichtet werden. Denn durch die Ausgestaltung mit einer rost- bzw. rostöffnungsseitigen Verengung bzw. Einschnürung wird neben einer gewünschten Brennstoffverteilung im Reaktorinnenraum auf einfache Weise auch ein gezielter Materialfluss in Richtung zur seitlichen Ascheaustragöffnung hin erzielt. Zudem kann der Rost selber im Durchmesser verkleinert werden. Dadurch wird der Rost, der vorzugsweise als drehbar gelagerter Rostteller ausgebildet ist, weniger anfällig für Blockierungen durch Kohle und Schlackestücke, welche sich am Rand des Rostes ansammeln. Zudem kann ein kleinerer Rost bei einem gleichen Drehmoment eine größere Kraft auf den Umfang verteilen, was sich ebenfalls vorteilhaft auf den Ascheaustrag auswirkt.

Gemäß einer besonders bevorzugten konkreten Ausgestaltung wird somit vorgeschlagen, dass eine Muffelrohrinnenwand über die gesamte Muffelrohrlänge gesehen durchmessergleich, das heißt ohne Durchmessersprung bzw. ohne Kanten und Stufen ausgebildet ist. Dadurch wird der Materialfluss in den Reaktorinnenraum wesentlich gleichmäßiger. Zudem ist es in diesem Zusammenhang vorteilhaft, wenn auch der obere Reaktor-Innenwandbereich, über seine gesamte Erstreckung in Hochachsenrichtung gesehen, im Wesentlichen durchmessergleich, das heißt ohne Durchmessersprung bzw. ohne Stufen und/oder Kanten, ausgebildet ist. Neben einer herstellungstechnischen Vereinfachung wirkt sich dies zudem vorteilhaft auf den Gasabzug aus dem Gassammelraum aus, da es dort zu einer Strömungsberuhigung kommt und somit das Gas ungehindert aus dem Gassammelraum abgezogen werden kann. An den oberen Reaktor-Innenwandbereich kann dann der, in Hochachsenrichtung gesehen, untere und sich zum Rost bzw. zur Rostöffnung hin verengende, insbesondere sich stufenartige und/oder konusförmig verengende, Reaktor-Innenwandbereich angeschlossen werden, zwischen dem und dem Rost dann die bezüglich des Reaktorinnenraums seitliche Ascheaustragöffnung ausgebildet ist. Auch dies lässt sich fertigungstechnisch relativ einfach bewerkstelligen und führt zu den zuvor bereits ausführlich gewürdigten Vorteilen.

Gemäß einer weiteren besonders bevorzugten Ausgestaltung erstreckt sich der obere Reaktor-Innenwandbereich in etwa bis zur Höhe der Mündungsöffnung des freien, unteren Muffelrohrendbereiches und beginnt dann der sich nach unten zum Rost bzw. zur Rostöffnung hin verengende, untere Reaktor-Innenwandbereich, wodurch sich, insbesondere in Verbindung mit einer konusförmigen Verengung, ein gleichmäßiger, sanfter Übergang ergibt, der sich vorteilhaft auf den Wirkungsgrad der Reaktion auswirkt.
Des Weiteren ist es vorteilhaft, wenn eine Bestandteil des Gassammelraums bildende Muffelrohraußenwand des in den Reaktorinnenraum einragenden freien, unteren Muffelrohrendbereichs ebenfalls über Ihre gesamte Erstreckung in Hochachsenrichtung gesehen, durchmessergleich, das heißt ohne Durchmessersprung ausgebildet ist. Denn auch dies trägt wesentlich dazu bei, die Strömung des Gases im Gassammelraum zu beruhigen.

Der untere Muffelrohrendbereich weist einen dort wenigstens bereichsweise, vorzugsweise vollständig, umlaufenden Muffelrohrkamm auf oder bildet einen solchen aus, wobei der Muffelrohrkamm eine Mehrzahl von voneinander beabstandeten und/oder nach unten abragenden Kammzinken aufweist. Damit wird zum einen erreicht, dass die Festbettschüttung in diesem Bereich noch zusammengehalten und damit stabilisiert wird, während gleichzeitig aber bereits Gas durch die Zinkenlücken entweichen und in den reaktorinnenseitigen Gassammelraum einströmen kann. Je nach der Dichte der Zinken bzw. der Lückenbreite erfolgt gleichzeitig auch eine Art Vorfilterung des Gases, da dort Partikel zurückgehalten werden können.

Die Reaktor-Innenwand selbst ist bevorzugt durch eine ein- oder mehrteilige Reaktor-Ausmauerung gebildet, wobei die Begrifflichkeit "Ausmauerung", wie bereits eingangs erläutert, stellvertretend für jedwedes geeignete, feuerfeste Material bzw. für jedweden geeigneten feuerfesten Werkstoff besteht. Mittels einer derartigen Ausmauerung ist auf einfache Weise sichergestellt, dass die Reaktor-Innenwand den dort vorherrschenden hohen Temperaturen mit einer entsprechend gewünschten langen Lebensdauer standhält.

Die Reaktor-Ausmauerung weist bevorzugt oberseitig einen, eine Durchstecköffnung für den in dem Reaktorinnenraum aufgenommen freien, unteren Muffelrohrendbereich aufweisenden Reaktor-Deckenwandbereich auf, auf dem das Muffelrohr entweder unmittelbar oder in einer noch zu beschreibenden Art und Weise mittelbar unter Zwischenschaltung einer das Muffelrohr umschließenden Deckenwandisolierung abgestützt bzw. festgelegt ist. Dadurch wird insbesondere im Hinblick auf den deckenwandseitig angeordneten Gassammelraum, in dem sehr hohe Gastemperaturen vorherrschen, eine Hotspot-Bildung in diesem oberen Reaktorbereich, der gleichzeitig auch der Festlegung des Muffelrohrs dienen kann, vorteilhaft vermieden. Unter Hotspot wird hierbei ganz allgemein ein Bereich verstanden, an dem sehr hohe Temperaturen auftreten können. Das kann somit der Bereich eines lokalen Temperaturmaximums sein, was aber nicht zwingend ist.

Die Reaktor-Ausmauerung ist gemäß einer weiteren besonders bevorzugten Ausgestaltung wenigstens bereichsweise von einem Reaktorgehäuse, das vorzugweise aus einem Stahlwerkstoff bzw. aus einem Stahlmaterial gebildet ist, ummantelt. Ein derartiges Reaktorgehäuse stellt eine hochwertige und hoch beanspruchbare Außenhaut für den Reaktor dar, der zudem auf einfache Weise gleichzeitig für die Festlegung unterschiedlichster Bauteile ausgenutzt und hergerichtet werden kann.

Gemäß einer diesbezüglich besonders bevorzugten Ausgestaltung ist vorgesehen, dass das Reaktorgehäuse eine äußere Seitenwand der Reaktor-Ausmauerung ummantelt. Weiter ist die Reaktor-Ausmauerung auch an einem unteren Reaktor-Endbereich bis zu einer dort ausgebildeten Rostöffnung hin von dem Reaktorgehäuse ummantelt und weist dort einen Anschlussbereich für ein den Rost tragendes und/oder halterndes Rost-Gehäuse auf.

Das Reaktorgehäuse weist gemäß einer weiteren besonders bevorzugten konkreten Ausgestaltung an einem in Hochachsenrichtung gesehen oberen Reaktorgehäuse-Endbereich wenigstens einen, vorzugsweise randseitig umlaufenden, Reaktorgehäuse-Flansch auf, der mit einem entsprechend zugeordneten, vorzugsweise ebenfalls randseitig umlaufenden, Muffelrohr-Flansch verbunden ist, bevorzugt dergestalt, dass das Reaktorgehäuse eine Deckenwandisolierung randseitig dergestalt umgibt, dass die Anschlussebene des wenigstens einen Reaktorgehäuse-Flansches in etwa oberflächenbündig mit einer Oberseite der Deckenwandisolierung ausgerichtet ist und mit dem entsprechend zugeordneten, vom Muffelrohr weg nach radial außen geführten, wenigstens einen Muffelrohr-Flansch verbunden ist. Mit einem derartigen Aufbau wird vorteilhaft die Hotspot-Bildung und damit eine Überhitzung dieses Flansch-Anschlussbereiches vermieden, sodass für die Herstellung der Flanschverbindung keine speziellen und teuren Dichtungen bzw. Schrauben verwendet werden müssen. Ein weiterer wesentlicher Vorteil einer derartigen Ausgestaltung liegt darin, dass im Falle einer Schraub-Flanschverbindung die Schrauben für Montage- und Wartungszwecke frei zugänglich sind.

Die Reaktor-Ausmauerung ist gemäß einer weiteren besonders bevorzugten Ausgestaltung durch eine die Reaktor-Innenwand ausbildende innere Reaktor-Ausmauerungsschicht und eine diese ummantelnde Dämmschicht als Seitenwandisolierung und äußere Reaktor-Ausmauerungsschicht ausgebildet. Vorteilhaft ist hier vorgesehen, dass sich die Dämmschicht zwischen der äußeren Seitenwand der inneren Reaktor-Ausmauerungsschicht und einem Seitenwandbereich des Reaktor-Gehäuses in Hochachsenrichtung nach oben bis zu einer dort angrenzenden Deckenwandisolierung erstreckt. Weiter vorteilhaft ist vorgesehen, dass sich die innere Reaktor-Ausmauerungsschicht am unteren Reaktorbereich außenwandseitig nach unten hin verjüngt, insbesondere stufenartig und/oder konisch verjüngt, so dass sich die Dämmschicht am unteren Reaktorbereich bis in den Anschlussbereich für ein den Rost tragendes und/oder halterndes Rostgehäuse hinein erstreckt. Dadurch wird zudem auf einfache Weise sichergestellt, dass auch der untere bzw. bodenseitige Reaktor-Bereich auf einfache und materialsparende Weise zuverlässig wärmegedämmt bzw. abgeschirmt werden kann.

Gemäß einer weiteren besonders bevorzugten Ausgestaltung der vorliegenden Erfindungsidee wird vorgeschlagen, dass eine Muffelrohrinnwand des Muffelrohrs durch eine ein- oder mehrteilige Muffelrohr-Ausmauerung gebildet ist, die in einem außerhalb des Reaktors, insbesondere in einem in Hochachsenrichtung oberhalb einer Reaktor-Deckenwand des Reaktors liegenden Muffelrohrbereich, wenigstens eine, Bestandteil der Luftzuführeinrichtung bildende Lufteinlassöffnung aufweist, die für eine Luftzuführung zum Muffelrohr in das Muffelrohr mündet. Auch hier steht die Begrifflichkeit "Ausmauerung" wiederum stellvertretend für jedwede geeigneten Werkstoffe bzw. Materialien, mit denen die gewünschte Feuerfestigkeit erreicht werden kann. Eine derartige außerhalb des Reaktors liegende Luftzuführung lässt sich auf herstellungstechnisch einfache Weise bewerkstelligen und ermöglicht zudem, was auch die nachfolgenden Ausführungen noch zeigen werden, eine erhöhte konstruktive Flexibilität.

So kann die Muffelrohr-Ausmauerung gemäß einer besonders bevorzugten Ausgestaltung außenwandseitig wenigstens bereichsweise von einem Muffelrohrgehäuse umgeben sein und kann die Muffelrohr-Ausmauerung eine Mehrzahl von in Umfangsrichtung beabstandeten und wenigstens bereichsweise um den Muffelrohrumfang herum angeordneten Lufteinlassöffnungen aufweisen, die außenwandseitig in einen muffelrohrgehäuseseitig ausgebildeten und mit Luft beschickbaren Muffelrohrgehäuse-Luftkanal münden, dergestalt, dass in den Luftkanal einströmende Luft über die Lufteinlassöffnungen umfangsverteilt in das Muffelrohr einströmt. Dadurch wird eine besonders einfache und funktionssichere Beschickung einer muffelrohrseitigen Oxidationszone mit Luft oder dergleichen Gas möglich, und zwar insbesondere dergestalt, dass die Luft- bzw. Gaszuführung gleichmäßig umfangsverteilt erfolgt, was sich förderlich auf den Wirkungsgrad der Reaktion in der Oxidationszone auswirkt.

Gemäß einer diesbezüglich weiteren besonders bevorzugten Ausgestaltung wird vorgeschlagen, dass das Muffelrohr mittels wenigstens eines Muffelrohr-Flansches mit dem Reaktor, insbesondere mit einem entsprechend zugeordneten Flansch eines Reaktorgehäuses des Reaktors, verbunden ist. Wird nunmehr dieser wenigstens eine Muffelrohr-Flansch mit dem Muffelrohrgehäuse-Luftkanal wärmeübertragen bzw. wärmeleitend gekoppelt, kann dadurch auf einfache Weise der Muffelrohr-Flansch bzw. ein mit dieser verbundener Muffelrohrgehäusebereich durch die in den Luftkanal einströmende Luft oder dergleichen Gas gekühlt werden. Alternativ oder zusätzlich dazu kann gleichzeitig auch die in den Luftkanal einströmende Luft oder dergleichen Gas durch Wärmeabgabe vom erhitzten Muffelrohrgehäuse vorgewärmt werden, was sich ebenfalls vorteilhaft auf die Reaktion in der Oxidationszone des Muffelrohrs auswirkt. Mit einer derartigen Ausgestaltung kann somit die Luftzuführeinrichtung in einer vorteilhaften Doppelfunktion gleichzeitig auch zur Kühlung bestimmter Reaktorteile, insbesondere im Anschlussbereich von Muffelrohrgehäuse und Reaktorgehäuse gekühlt werden.

Gemäß einer weiteren besonders bevorzugten konkreten Ausgestaltung ist vorgesehen, dass sich das Muffelrohrgehäuse dergestalt über die äußere Seitenwand, vorzugsweise in etwa über die gesamte äußere Seitenwand, der Muffelrohr-Ausmauerung erstreckt, das ein in Hochachsenrichtung gesehen unterer Teilbereich des Muffelrohrgehäuses zusammen mit dem freien, unteren Muffelrohrendbereich in den Reaktorinnenraum einragt, während ein in Hochachsenrichtung gesehen oberer Teilbereich des Muffelrohrgehäuses den Reaktor nach außen, insbesondere nach oben hin, überragt. Dadurch ergibt sich ein insgesamt fertigungstechnisch einfach herstellbarer Aufbau, bei dem es zur Erhitzung des Muffelrohrgehäuses kommen kann, sodass die zuvor geschilderte Kühlfunktion in Verbindung mit dem Muffelrohrgehäuse-Luftkanal von besonderem Vorteil ist.

Gemäß einer bevorzugten Ausgestaltung des Muffelrohrgehäuses kann somit der reaktorseitig festlegbare Muffelrohr-Flansch in Hochachsenrichtung gesehen in einem oberen bis mittleren Muffelrohrbereich angeordnet sein.

Grundsätzlich kann das Muffelrohr so ausgebildet sein, dass die zu vergasenden Brennstoffe diesem unmittelbar oder mittelbar, zum Beispiel über eine Zudosiereinrichtung, zugeführt werden können. Eine derartige Zudosiereinrichtung kann eine einfache, zum Beispiel mittels einer Klappe verschließbare Zudosieröffnung sein. Besonders bevorzugt ist jedoch die Zudosiereinrichtung so aufgebaut, dass diese eine Zudosierschnecke umfasst, die einer Zudosieröffnung zugeordnet ist, über die dann mittels der Zudosierschnecke entsprechend gesteuert bzw. geregelt zu bestimmten Zeiten eine definierte Menge an zu vergasendem Brennstoff zudosiert werden kann.

Besonders bevorzugt ist in diesem Zusammenhang eine Ausgestaltung, bei der das Muffelrohr an seinem dem Reaktor in Hochachsenrichtung überragenden Teilbereich eine obere Muffelrohröffnung aufweist, auf die ein mit der Brennstoff-Zudosiereinrichtung gekoppeltes und/oder mit einer Kernluftdüse ausgestattetes, zum Beispiel zylinderförmiges oder konisch nach unten öffnendes, Kopfteil, die obere Muffelrohröffnung deckelartig verschließend, aufgesetzt ist. Das Kopfteil kann einen in den Muffelrohr-Hohlraum übergehenden und/oder einen mit dem Muffelrohr-Hohlraum verbundenen Kopfteil-Hohlraum aufweisen, in den eine Zudosieröffnung der Zudosiereinrichtung einmündet, vorzugsweise seitlich einmündet, und/oder in den die Kernluftdüse von einer Kopfteiloberseite her einragt. Das Kopfteil kann bei einem derartigen Aufbau vorzugsweise aus einem anderen Material hergestellt sein als das Muffelrohr, insbesondere die Muffelrohr-Ausmauerung. Beispielsweise kann das Kopfteil günstig aus einem Blechmaterial hergestellt sein. Besonders bevorzugt ragt die Kernluftdüse von oben her in etwa senkrecht nach unten in das Kopfteil ein. Dies hat den Vorteil, dass der Materialfluss im Reaktor deutlich weniger stark gestört wird als dies beispielsweise bei einer seitlichen Einführung der Kernluftdüse der Fall ist.

Für eine besonders einfache Festlegung wird vorgeschlagen, dass das Muffelrohrgehäuse an seinem oberen Endbereich einen zweiten, oberen Muffelrohr-Flansch aufweist, an dem das Kopfteil mit einem Kopfteil-Flansch festgelegt ist.

Weiter kann vorgesehen sein, dass sich der Kopfteil-Hohlraum nach unten zum Muffelrohr-Hohlraum hin konusartig verbreitert, insbesondere dergestalt, dass der Kopfteil-Hohlraum durchmessergleich, das heißt ohne Durchmessersprung bzw. ohne Stufe und/oder ohne Kante und damit im Wesentlichen glatt, in den Muffelrohr-Hohlraum übergeht, wodurch der Materialfluss im oberen Bereich des Reaktors wesentlich verbessert werden kann.

Für eine zuverlässige Wärmedämmung nach außen hin wird zudem vorgeschlagen, dass ein den Reaktor nach außen überragender Teilbereich des Muffelrohres, vorzugsweise zusammen mit einem, mit diesem verbundenen Kopfteil, wenigstens bereichsweise, vorzugsweise vollständig, von einer Wärmeisolierung umgeben ist. Diese Wärmeisolierung ist insbesondere dergestalt angeordnet, dass sich die Wärmeisolierung von einem mit einem Reaktorgehäuse-Flansch verbundenem Muffelrohr-Flansch ausgehend nach oben erstreckt.

Um einen homogenen, störungsfreien Gasabzug sicherzustellen, ist gemäß einer weiteren besonders bevorzugten erfindungsgemäßen Ausgestaltung vorgesehen, dass mehrere reaktorumfangsseitig voneinander beabstandete, insbesondere zwei diametral gegenüberliegende, Gasauslässe vorgesehen sind, die in den Gassammelraum einmünden. Dies kann beispielsweise dergestalt erfolgen, dass der in den ringförmigen Gassammelraum einmündende wenigstens eine Gasauslass durch einen die Reaktor-Ausmauerung und das Reaktorgehäuse durchdringenden, nach außerhalb des Reaktors geführten Gasabzugskanal gebildet ist. Besonders bevorzugt ist in diesem Zusammenhang weiter eine Ausgestaltung, bei der in den Gasabzugskanal wenigstens bereichsweise ein Gasabzugsrohr eingesetzt ist, das unter Zwischenschaltung einer das Gasabzugsrohr umgebenden Rohrisolierung in einen seitenwandisolierungs- und reaktorgehäuseseitig ausgebildeten Kanalbereich eingesetzt ist. Dadurch lässt sich eine besonders spezielle Wärmedämmung des besonders temperaturkritischen heißen Gasabzugskanals erzielen, bei dem zum Beispiel auch ein anderes Isoliermaterial eingesetzt werden kann als dasjenige, das für die Dämmschicht verwendet wird, so dass dadurch eine individuellen Anforderungen genügende spezielle Auslegung der Dämmschicht in diesem Bereich möglich ist. Insbesondere kann somit hier ein Rohranschluss so an das Gehäuse angebunden werden, dass dieses nicht zu warm wird.

Gemäß einer weiteren besonders bevorzugten konkreten erfindungsgemäßen Ausgestaltung weist ein unterer Reaktor-Innenwandbereich bzw. der untere und sich zum Rost hin verengende Reaktor-Innenwandbereich eine Rostöffnung auf bzw. bildet eine solche aus, der dann der Rost in der gewünschten Weise einfach zugeordnet werden kann. Dieser Rost ist vorzugsweise in und/oder an einem Rostgehäuse gelagert und/oder gehaltert, das mit dem Reaktor verbunden ist. Über ein derartiges Rostgehäuse kann dann zum Beispiel der Rost auf einfache Weise vom unteren Reaktorbereich her zugänglich sein, was besonders vorteilhaft für Wartungs- bzw. Reparaturarbeiten ist.

Der Rost kann grundsätzlich als stationärer Rost ausgebildet sein. Besonders bevorzugt und vorteilhaft für einen optimierten Ascheaustrag ist jedoch vorgesehen, dass der Rost durch einen Rostteller gebildet ist, der in oder an dem mit dem Reaktor verbundenen Rostgehäuse der Rosteinrichtung drehbar gelagert und mittels eines Rostantriebs, vorzugsweise mittels eines ebenfalls Bestandteil der Rosteinrichtung bildenden Rostantriebs, drehantreibbar ist.

Gemäß einer besonders bevorzugten Ausgestaltung der vorliegenden Erfindungsidee kann zudem vorgesehen sein, dass an einem Rostöffnungsrandbereich der Rostöffnung wenigstens ein, wenigstens bereichsweise und/oder wenigstens abschnittsweise um die Rostöffnung umlaufendendes Leistenelement angeordnet ist, das den Rostöffnungsrandbereich in Hochachsenrichtung gesehen nach unten überragt und zur Ausbildung der seitlichen Ascheaustragöffnung einen in Hochachsenrichtung definiert vorgegebenen Spaltabstand zum Rost, insbesondere zu einem Randbereich des Rostes, aufweist.

Mit einem derartigen Leistenelement kann, insbesondere in Verbindung mit einem drehbar gelagerten Rostteller, ein Verschleiß an dem unteren Reaktor-Innenwandbereich bzw. im Bereich der Rostöffnung, der bzw. die regelmäßig aus feuerfestem Beton oder Mauerwerk ausgebildet ist, durch zum Beispiel harte kohlenstoffhaltige Aschebrocken zuverlässig vermieden bzw. verringert werden, weil dieser Bereich dann durch das Leistenelement entsprechend abgedeckt und geschützt ist. Zudem wird hier nicht nur der Abrieb an dem unteren Reaktor-Innenwandbereich vermieden, sondern zudem auch ein eventuell vorhandener Anschluss- bzw. Flanschbereich des Rostgehäuses an einem Reaktorgehäuse vollständig abgedeckt, sodass diese Flanschverbindung aus einem wesentlich kostengünstigeren Material gefertigt werden kann.

Zudem kann das wenigstens eine Leistenelement an seinem dem Rost zugewandten freien unteren Endbereich und/oder der, vorzugsweise in etwa im Bereich des nach unten ragenden wenigstens einen Leistenelementes endende, Rostrandbereich wenigstens bereichsweise mit einer Mahl- und/oder Schneidstruktur, insbesondere mit einer zahn- und/oder zackenförmigen Mahl- und/oder Schneidstruktur, versehen sein, sodass dort ein besonders effektives rostseitiges Mahlwerk ausgebildet wird, was sich vorteilhaft auf die Zerkleinerung von Kohle- und Schlackestücken auswirkt und somit den Ascheaustrag wesentlich effektiver gestaltet.

Das wenigstens eine Leistenelement kann grundsätzlich direkt und damit unmittelbar an dem Rostöffnungsrandbereich angebracht sein. Besonders bevorzugt, insbesondere in Verbindung mit einer Reaktor-Ausmauerung, die von einem Reaktorgehäuse ummantelt ist, ist jedoch eine Ausgestaltung, bei der das wenigstens eine Leistenelement Bestandteil des Reaktorgehäuses, insbesondere eines eine Reaktor-Ausmauerung ummantelnden Reaktorgehäuses, ist, das im montierten Zustand des Reaktorgehäuses am zugeordneten Rostöffnungsrandbereich anliegt und/oder das an einem der Rostöffnung zugeordneten Randbereich einer Reaktorgehäuseöffnung des Reaktorgehäuses ausgebildet und/oder angebunden ist.

Der Rostteller-Randbereich kann optional ein dort vollständig oder bevorzugt lediglich abschnittsweise umlaufendes und in Hochachsenrichtung nach oben abragendes, bevorzugt ebenfalls leistenförmig ausgebildetes, Stegelement (das heißt bei einer abschnittsweisen Anordnung mehrere voneinander beabstandete Stegelemente) aufweisen, das in Rostteller-Radialrichtung gesehen in einem definierten Spaltabstand hinter dem nach unten abragenden Leistenelement in Hochachsenrichtung nach oben geführt ist, insbesondere dergestalt nach oben geführt ist, dass das Stegelement das Leistenelement mit einem definierten Spaltabstand hintergreift. Das obere freie Ende weist einen definiert vorgegebenen Spaltabstand zu einem unteren Reaktor-Wandbereich auf, so dass der Ascheaustragschacht in diesem Bereich gekrümmt ist bzw. labyrinthartig verläuft. Durch diese Anordnung wird zuverlässig verhindert, dass zu viel Asche ausgetragen wird, ohne jedoch den Aschefluss insgesamt zu stark zu beeinträchtigen. Dies bedingt wiederum, dass der Rostteller öfters gedreht werden kann und dadurch eine insgesamt bessere Vermischung bzw. Durchmischung des Festbettes erfolgen kann. Das oder die Stegelemente können grundsätzlich integral mit dem Rostteller ausgebildet sein, zum Beispiel durch eine randseitige Aufkantung gebildet sein. Alternativ dazu kann das wenigstens eine Stegelement aber auch durch ein separates Bauteil gebildet sein, das dann von oben her auf den Rostteller aufgesetzt und dort befestigt wird. Eine Mahl- und/oder Schneidstruktur kann dann zum Beispiel auch an den freien Enden der Stegelemente ausgebildet sein. Gegebenenfalls kann dann auch auf die Mahl-und/oder Schneidstruktur am Rostteller-Randbereich verzichtet werden. Im Falle eines umlaufenden Stegelementes kann dieses ein- oder mehrteilig ausgebildet sein.

Gemäß einer weiteren besonders bevorzugten Ausgestaltung wird vorgeschlagen, dass das Rostgehäuse an einem in Hochachsenrichtung nach unten von dem Reaktor, insbesondere von einem Reaktorgehäuse des Reaktors, abragenden Reaktor-Wandabschnitt festgelegt ist, zum Beispiel mittels mehrerer Schnellverschlussverbindungen festgelegt ist. Dieser reaktorseitig nach unten abragende Reaktor-Wandabschnitt umschließt dann die reaktorseitige Rostöffnung und/oder ein dort gegebenenfalls angeordnetes Leistenelement mit einem definierten Spaltabstand ringförmig, um ein, sich an eine seitliche Ascheaustragöffnung, die bevorzugt im Wesentlichen vertikal ausgerichtet ist, anschließenden seitlichen Ascheaustragschacht auszubilden. Dadurch wird der Ascheaustrag aus dem Reaktor besonders zuverlässig gestaltet.

In diesem Zusammenhang ist es weiter besonders vorteilhaft, wenn der reaktorseitig nach unten abragende Reaktor-Wandabschnitt zur Ausbildung des seitlichen Ascheaustragschachtes zudem soweit in Hochachsenrichtung nach unten geführt ist, dass er den Randbereich des Rostes in Hochachsenrichtung gesehen überragt und/oder dass er, quer zur Hochachsenrichtung gesehen, einen definierten Spaltabstand zum Randbereich des Rostes aufweist. Hierdurch wird eine besonders bevorzugte Austragsschachtgeometrie zur Verfügung gestellt.

Zudem kann in dem Reaktor-Wandabschnitt wenigstens eine mit wenigstens einer Luftzuführeinrichtung strömungstechnisch verbundene Lufteinlassöffnung auf einfache Weise münden, über die im Bereich der Ascheaustragöffnung und/oder dem Bereich des Ascheaustragschachtes Luft für einen vorteilhaften Ascheabbrand bzw. Ascheausbrand zugeführt werden kann.

Besonders bevorzugt ist des Weiteren eine konkrete Ausgestaltung, bei der das Rostgehäuse wannenartig mit einem Rostgehäuse-Seitenwandabschnitt ausgebildet ist, der an dem Reaktor-Wandabschnitt festgelegt ist. Dies erfolgt bevorzugt dergestalt, dass ein am Rostgehäuse-Seitenwandabschnitt wenigstens bereichsweise und/oder wenigstens abschnittsweise randseitig umlaufender Rostgehäuse-Flansch an einem, am reaktorseitigen Wandabschnitt ausgebildeten Wandabschnitt-Flanschbereich festgelegt ist.

Zudem kann der reaktorseitige Reaktor-Wandabschnitt mit mehreren in Umfangsrichtung voneinander beabstandeten Rippen versteift sein, die sich einerseits am Reaktor-Wandabschnitt und andererseits am Reaktor, insbesondere an einem Reaktorgehäuse des Reaktors, abstützen.

Gemäß einer weiteren besonders bevorzugten Ausgestaltung wird vorgeschlagen, dass am Rostgehäuse, vorzugsweise im Bereich des randseitigen Rostgehäuse-Seitenwandabschnittes oder am randseitigen Rostgehäuse-Seitenwandabschnitt selbst, eine Mehrzahl von in Umfangsrichtung beabstandeten Lagern, insbesondere Rollenlagern, angeordnet ist, die den als drehbar gelagerten Rostteller ausgebildeten Rost bei dessen Verdrehung in einem randseitigen Rostbereich abstützen. Dadurch ergibt sich eine wesentlich bessere Lagerung und Abstützung des Rosttellers, insbesondere auch bei einer relativ hohen Kraftbeaufschlagung im Bereich eines ascheaustragöffnungs- bzw. ascheaustragschachtseitig ausgebildeten Mahlwerks.

Für einen besonders vorteilhaften Ascheaustrag wird vorgeschlagen, dass an der Unterseite des als drehbarer Rostteller ausgebildeten Rostes wenigstens eine nach radial außen bis zum Gehäuse-Seitenwandabschnitt geführte Mitnehmerschaufel angeordnet ist. In diesem Zusammenhang ist vorzugsweise vorgesehen, dass an der Unterseite des Rosttellers eine Mehrzahl von in Umgangsrichtung voneinander beabstandeten sowie nach radial außen bis zum Rostgehäuse-Seitenwandabschnitt geführten Mitnehmerschaufeln angeordnet ist.

Die wenigstens eine Mitnehmerschaufel kann am radial äußeren, freien Stirnseitenende eine Lagerausnehmung aufweisen, die von den Lagern beim Verdrehen des Roststellers durchgriffen wird. Damit wird zum einen die ungehinderte Betätigung des Rosttellers und Abstützung durch die randseitigen Lager ermöglicht. Zudem kann mit einer derartigen Ausgestaltung sichergestellt werden, dass die Mitnehmerschaufeln nach wie vor relativ weit nach außen bis zum Randbereich des Rostes geführt werden können.

Die Mitnehmerschaufeln können grundsätzlich auf unterschiedliche Art und Weise ausgebildet sein. Besonders bevorzugt ist die wenigstens eine Mitnehmerschaufel plattenförmig ausgebildet und/oder ragt diese in Hochachsenrichtung nach unten von der Unterseite des Rosttellers ab. Die wenigstens eine Mitnehmerschaufel kann zudem auch gekrümmt ausgebildet sein und/oder wenigstens eine Aussparung aufweisen, was hilft, die Schwergängigkeit bzw. eine eventuelle Blockadegefahr zu verringern.

Der als drehbarer Rostteller ausgebildete Rost kann zudem gemäß einer weiteren besonders bevorzugten Ausgestaltung eine Mehrzahl von in Umfangsrichtung voneinander beabstandeten sowie von einem mittleren Bereich aus strahlenförmig nach radial außen, vorzugsweise bis zum Randbereich des Rostes geführte Dehnungsschlitze aufweisen, die von der Ober- und/oder Unterseite des Rosttellers her wenigstens bereichsweise von einem dort in einer Anlageverbindung anliegenden plattenförmigen Abdeckelement abgedeckt sind, wobei das Abdeckelement entweder unverbunden mit dem Rostteller von oben und/oder unten her am Dehnungsschlitz anliegt oder lediglich auf einer Seite des Dehnungsschlitzes, bezogen auf dessen Längserstreckungsrichtung, festgelegt ist. Diese Dehnungsschlitze helfen bei den rostseitig vorherrschenden hohen Temperaturen vorteilhaft einen Verzug des Rosttellers zu vermeiden. Durch die Abdeckung der Dehnungsschlitze mittels des Abdeckelementes ist zudem sichergestellt, dass es zu keinen unerwünschten Luftströmungen bzw. gegebenenfalls einem unerwünschten Ascheabfall durch den Rostteller selbst kommt. Vielmehr wird hier dann die Asche in der gewünschten Weise über die seitliche Ascheaustragöffnung randseitig ausgetragen, wo das zuvor beschrieben Mahlwerk ausgebildet sein kann, sodass es zu der gewünschten gezielten Zerkleinerung von Kohle und Schlacke im Bereich der Ascheaustragöffnung kommen kann.

Die Dehnungsschlitze können zudem an definierten Stellen kreisförmige Erweiterungen aufweisen, die vorteilhaft helfen, eine Rissbildung zu vermeiden.

Das einem Dehnungsschlitz zugeordnete Abdeckelement ist gemäß einer besonders bevorzugten Ausgestaltung Bestandteil einer Mitnehmerschaufel, und zwar insbesondere durch eine mitnehmerschaufelseitige Abkantung gebildet. In einer vorteilhaften Doppelfunktion ist damit sichergestellt, dass die Mitnehmerschaufel gleichzeitig auch die Funktion des Abdeckelementes übernimmt.

Die lediglich einseitige Anbindung des Abdeckelementes stellt dann sicher, dass die Dehnungsschlitzfunktion nicht aufgehoben wird.

Gemäß einer weiteren besonders bevorzugten Ausgestaltung ist vorgeschlagen, dass an der Unterseite des Rostes, vorzugsweise zentral und/oder mittig und/oder um eine Antriebswelle eines Rostantriebs eines als drehbarer Rostteller ausgebildeten Rostes herum, eine zylinderförmige Manschette angeordnet ist, die an ihrem Mantel eine Mehrzahl von in Umfangsrichtung beabstandeten Luftaustrittsöffnungen aufweist. Ferner mündet eine vorzugsweise rostgehäuseseitige Luftzuführeinrichtung in den Bereich der Manschette ein, dergestalt, dass die über diese Luftzuführeinrichtung zugeführte Luft durch die manschettenseitigen Luftaustrittsöffnungen hindurch umfangsverteilt ausströmt und anschließend weiter entlang der Unterseite des Rostes bis zum Randbereich des Rostes und damit zu der eine Ascheausbrandzone ausbildenden seitlichen Ascheaustragöffnung strömt. Dadurch erfolgt somit bei Bedarf eine gezielte Zufuhr der Luft zur seitlichen Ascheaustragöffnung bzw. zum seitlichen Ascheaustragschacht, sodass es dort zu einem optimierten umfangsverteilten, gleichmäßigen Ascheausbrand kommen kann, was sich vorteilhaft auf den Gesamtwirkungskreis des Reaktors auswirkt.

Das Rostgehäuse kann weiter eine bodenseitige Ascheaustragöffnung aufweisen, an die sich ein Austragschacht anschließt, in dem zum Beispiel eine Austragschnecke aufgenommen ist, mittels der die Asche ausgetragen werden kann. Ferner kann das Rostgehäuse an seiner Außenseite mit Verstärkungsprofilen versteift sein.

Gemäß einer weiteren besonders bevorzugten Ausgestaltung ist vorgesehen dass auf dem Rost, vorzugsweise zentral und/oder mittig, ein erhabener Rostkegel angeordnet ist, der mit seinem Kegelgrund einen definiert geringen Abstand zum Randbereich des Rostes und/oder zur seitlichen Ascheaustragöffnung aufweist. Dieser Abstand beträgt bevorzugt maximal 20 cm, höchst bevorzugt maximal 10 cm. Damit ist der gewünscht geringe ascheaustragöffnungsseitige Abstand hergestellt, der hilft, die Blockadegefahr im Bereich der Ascheaustragöffnung vorteilhaft zu verringern. Zudem lässt sich dort der Materialfluss wesentlich besser kontrollieren.

Der Rostkegel kann grundsätzlich in üblicher Weise rund und damit kegelförmig ausgebildet sein. Besonders bevorzugt ist der "Rostkegel" aber als Rostpyramide mit mehreren über Pyramidenecken aneinander angrenzenden Pyramidenseitenflächen, insbesondere wenigstens vier Pyramidenseitenflächen, ausgebildet. Dadurch kann zum einen ein wesentlich kontrollierterer Materialfluss im unteren Bereich des Reaktors sichergestellt werden, wobei die pyramidenförmige bzw. eckige Ausführung des Kegels durch den bei der Drehung variierenden Abstand der Kegelwand zur Außenwand den Ascheaustrag aus dem Reaktor wesentlich verbessert.

Die bezüglich der Hochachsenrichtung zur Pyramidenspitze hin nach schräg oben und innen verlaufenden Pyramidenseitenflächen können dabei zudem an ihrer dem Rost zugewandten Unterseite und damit ascheaustragsöffnungsseitig einen im Wesentlichen vertikal nach unten abknickenden Pyramidenseitenflächenbereich aufweisen. Dies hilft ebenfalls, den Materialfluss im Bereich der Ascheaustragöffnung wesentlich zu vergleichmäßigen und zu stabilisieren.

Des Weiteren können an der Unterseite der nach unten abknickenden Pyramidenseitenflächenbereiche nochmals Abkantungen vorgesehen sein, die dergestalt ausgebildet sind, dass diese für eine einfache Zentrierung des Rostkegels zwischen rostseitig angeordneten Zentrierblechen aufnehmbar sind.

Zudem können für eine besonders bevorzugte zusätzliche Vermischung bzw. Verteilung des sich rostseitig ansammelnden Materials auf der Rostoberseite randseitig angeordnete sowie umfangsseitig voneinander beabstandete Verteilelemente, insbesondere Verteilstangen oder dergleichen, vorgesehen sein.

Gemäß einer besonders bevorzugten Ausgestaltung ist vorgesehen, dass auf dem Rost, vorzugsweise zentral und/oder mittig, ein erhabener Rostkegel angeordnet ist, wobei die Kegelspitze des Rostkegels mit einem turmartigen Rührwerk versehen ist, das, bezogen auf die Hochachsenrichtung, nach oben von der Kegelspitze abragt, insbesondere in einen Innenraum eines Muffelrohrs einragt. Mit einem derartigen Rührwerkturm lässt sich eine vorteilhafte Durchmischung des zu vergasenden Materials insbesondere im vom Rostteller entfernten oberen Bereich der Schüttung erzielen, weil dieser zentral in die Schüttung einragt und diese daher vom Zentrum aus durchmischen und bewegen kann. Die Frequenz der Rosttellerdrehung und damit auch ein unerwünschter Kohleaustrag mit der Asche kann daher vorteilhaft reduziert werden.

Bevorzugt ist das turmartige Rührwerk durch ein separates Bauteil gebildet, das auf eine, eine abgeflachte Kegelspitze des Rostkegels ausbildende Montageplatte aufgesetzt und dort befestigt ist.

Das turmartige Rührwerk ist bevorzugt durch einen Turmkörper gebildet, der an seinem der Kegelspitze abgewandten freien Ende eine ballige und/oder den Turmkörper seitlich überragende Rührkugel trägt, mit der eine gute innere Durchmischung des Schüttgutes erzielt wird. Bevorzugt weist die Rührkugel für eine noch verbesserte Wirkung eine strukturierte Oberfläche auf, zum Beispiel dergestalt, dass die Oberfläche mehrere Kanten als Strukturelemente aufweist.

Die Rührkugel selbst ist bevorzugt aus einem gießfähigen Material, insbesondere aus Beton, hergestellt, so dass ein oberer Befestigungsbereich des Turmkörpers in der Rührkugel durch Eingießen verankert ist. Bevorzugt ist hierbei für eine sehr gute Verankerung vorgesehen, dass der obere Befestigungsbereich des Turmkörpers durch mehrere voneinander beabstandete Eingießlaschen gebildet ist.

Um unterschiedliche Turmhöhen und damit eine optimale Anpassung der Turmhöhe an die jeweiligen Gegebenheiten zu erzielen kann weiter vorgesehen sein, dass das turmartige Rührwerk einen mehrteiligen und aus mehreren miteinander verbundenen Turmsegmenten zusammengesetzten Turmkörper aufweist. In diesem Zusammenhang kann dann ein der Rührkugel zugewandtes oberes Kopf-Turmsegment die Rührkugel tragen.

Der Turmkörper des turmartigen Rührwerks trägt an seiner Außenseite bevorzugt wenigstens einen Rührflügel, der grundsätzlich jede beliebige Form aufweisen kann, zum Beispiel aber durch einen warm- bzw. hochwarmfesten Flachstahl gebildet ist.

Die Turmsegemente oder zumindest ein Teil davon können jeweils wenigstens eine Aufnahmeöffnung, insbesondere in Form eines Aufnahmeschlitzes, aufweisen, durch die hindurch ein Rührflügel in den Turmkörper einsteckbar ist, und zwar insbesondere form- und konturangepasst einsteckbar ist, um insbesondere einen gasdichten Anschluss zu ermöglichen.

Gemäß einer besonders bevorzugten Ausführungsform ist der wenigstens eine Rührflügel eines in Hochachsenrichtung gesehen oberen Turmsegmentes im eingesteckten Zustand an einem Halteelement eines in Hochachsenrichtung darunter liegenden Turmsegmentes abgestützt und/oder gehaltert. Dadurch ergibt sich eine besonders stabile Anbindungsmöglichkeit des Rührflügels, die vor allem auch montagetechnisch einfach herzustellen ist. Konkret kann hier vorgesehen sein, dass der wenigstens eine Rührflügel ein als U-Profil ausgebildetes Halteelement des in Hochachsenrichtung darunter liegenden Turmsegmentes untergreift bzw. befestigt ist.

Die Turmsegmente sind bevorzugt jeweils durch ein zylindrisches Rohrstück, insbesondere ein zylindrisches und im Querschnitt mehreckiges Rohrstück, gebildet. In diesem Fall kann dann wenigstens ein Teil der Turmsegmente, insbesondere die nicht die Rührkugel tragenden Turmsegmente, mittels einer im Wesentlichen quer zur Hochachsenrichtung ausgerichteten Zwischenplatte gasdicht verschlossen sein. Dadurch wird auf einfache Weise sichergestellt, dass keine Gase über das turmartige Rührwerk entweichen können.

Die Zwischenplatte selbst ist in einem in Hochachsenrichtung gesehen oberen Endbereich eines Turmsegmentes angeordnet, so dass dann die Zwischenplatte in einer Doppelfunktion gleichzeitig auch das Halteelement, vorzugsweise das durch ein U-Profil ausgebildete Halteelement, tragen kann.

Besonders vorteilhaft ist eine Ausgestaltung, bei der das turmartige Rührwerk, bevorzugt ein eine Turmspitze ausbildendes freie Ende des turmartigen Rührwerks und/oder insbesondere eine am freien Ende des turmartigen Rührwerks angeordnete Rührkugel, mit einer in den Reaktor-Innenraum geführten Kernluftdüse strömungstechnisch dergestalt gekoppelt ist, dass die über die Kernluftdüse zugeführte Luft über wenigstens einen rührwerkseitigen, insbesondere rührkugelseitigen, Strömungskanal in den Reaktor-Innenraum einblasbar ist. Bevorzugt wird dabei die über die Kernluftdüse zugeführte Luft in den Innenraum eines Muffelrohres in etwa auf Höhe der wenigstens einen muffelrohrseitigen Lufteinlassöffnung und/oder einer Oxidationszone eingeblasen. Dadurch wird eine besonders effektive Verbrennung des Materials erzielt und lässt sich auf besonders einfache Weise eine homogene Verbrennung des Materials sicherstellen.

Gemäß einer hierzu besonders bevorzugten konkreten Ausführungsform ist vorgesehen, dass ein freies Ende der ortsfest angeordneten Kernluftdüse dergestalt in einen rührwerkseitigen, insbesondere rührkugelseitigen, Kernluftdüsen-Mündungsbereich einmündet, dass das Rührwerk nach wie vor relativ zu der Kernluftdüse verdrehbar ist. Dadurch wird sichergestellt, dass sich der Rührwerkturm nach wie vor ungehindert mit dem Rost verdrehen kann und die Kernluftdüse nicht verdrehbar gelagert sein muss, wenngleich letzteres (drehbare Lagerung der Kernluftdüse oder Festlegung der Rührkugel an dieser selbst in Kombination mit einem geeigneten Antrieb) natürlich grundsätzlich auch möglich ist. Bevorzugt kann weiter vorgesehen sein, dass die Kernluftdüse mit ihrem freien Kernluftdüsenendbereich mit einem definiert vorgegebenen Spaltabstand in dem als Kernluftdüsen-Mündungskanal ausgebildeten Kernluftdüsen-Mündungsbereich form- und konturangepasst aufgenommen ist. Dadurch kann es zwar zu einem Luftaustritt im Mündungsbereich der Kernluftdüse am Rührwerk kommen, insbesondere im oberseitigen Bereich einer Rührkugel, was sich aber nicht negativ auswirkt, sondern, im Gegenteil, sogar positiv auswirkt, weil die dort austretende geringe Menge an Luft für eine Verbrennung des Materials im rührwerknahen bzw. rührkugelnahen Bereich sorgt und somit das Material dort fließfähig gehalten wird.

Besonders bevorzugt ist hierbei eine Ausgestaltung, bei der das Rührwerk, insbesondere die Rührkugel, einen Luftraum aufweist, in den die Kernluftdüse und/oder ein Kernluftdüsen-Mündungsbereich einmündet und von dem wenigstens ein Strömungskanal abzweigt. Dieser Luftraum dient somit als eine Art Sammler und fördert die gleichmäßige Luftverteilung in den Bereich der Oxidationszone hinein.

Bevorzugt sind am turmartigen Rührwerk, insbesondere gegebenenfalls auch an der Rührkugel, mehrere umfangsseitig voneinander beabstandete Strömungskanäle ausgebildet, wobei das turmartige Rührwerk im Bereich dieser Strömungskanäle einen definiert vorgegebenen Abstand, insbesondere einen Abstand von 200mm bis 350mm, zum Beispiel von in etwa 300mm, von dem umgebenden Muffelrohr mitsamt den dort mündenden Lufteinlassöffnungen aufweist. Dadurch wird eine Oxidationszone ausgebildet, die es vom Prinzip her ermöglicht, den Teergehalt im Produktgas sehr stark zu reduzieren bzw. gegebenenfalls dieses sogar ganz bzw. in etwa teerfrei gehalten werden kann.

Alternativ oder zusätzlich dazu kann die Luftzuführung in den Luftraum aber auch von der Rostseite her bzw. durch das Rührwerk, zum Beispiel durch die Turmsegmente, hindurch zum Luftraum erfolgen, zum Beispiel dergestalt, dass ein Luftzuführkanal vom Rost bzw. von der dortigen Luftzuführeinrichtung abzweigt und in den Luftraum einmündet.

Die Erfindung wird nachfolgend beispielhaft anhand einer Zeichnung näher erläutert.

Es zeigen:
- Fig. 1a: schematisch eine perspektivische Außenansicht einer beispielhaften Ausführungsform eines erfindungsgemäßen Festbettreaktors,
- Fig. 1b: eine schematische Seitenansicht des Festbettreaktors gemäß Fig. 1a,
- Fig. 1c: schematisch eine Schnittansicht entlang der Linie A-A der Fig. 1b,
- Fig. 2a: schematisch eine perspektivische Darstellung des Kopfteils,
- Fig. 2b: schematisch eine Prinzipskizze betreffend die Anordnung von Bauteilen am Kopfteil des Reaktors,
- Fig. 3a: eine schematische, perspektivische Darstellung des Muffelrohrgehäuses,
- Fig. 3b: eine Draufsicht auf das Muffelrohrgehäuse gemäß Fig. 3a,
- Fig. 3c: schematisch eine Schnittansicht entlang der Linie B-B der Fig. 3b,
- Fig. 3d: schematisch eine Seitenansicht des Muffelrohrgehäuses gemäß Fig. 3a,
- Fig. 3e: schematisch und perspektivisch eine Muffelrohr-Ausmauerung,
- Fig. 4a: schematisch eine Schnittansicht durch das Reaktorgehäuse mit einer Reaktor-Ausmauerung und einem in diese eingesetzten Muffelrohr,
- Fig. 4b: eine schematische und perspektivische Unteransicht des Reaktorgehäuses,
- Fig. 4c: schematisch eine Draufsicht auf das Reaktorgehäuse gemäß Fig. 4b,
- Fig. 4d: schematisch eine Schnittansicht entlang der Linie C-C der Fig. 4c,
- Fig. 5a: schematisch eine Schnittansicht durch die Reaktor-Ausmauerung ohne umgebendes Reaktorgehäuse mitsamt Deckenwandisolierung und seitlicher Dämmschicht,
- Fig. 5b: schematisch ein oberes Ringteil der Reaktor-Ausmauerung,
- Fig. 5c: schematisch ein unteres Ringteil der Reaktor-Ausmauerung,
- Fig. 5d: schematisch und perspektivisch eine seitliche Dämmschicht der Reaktor-Ausmauerung,
- Fig. 6a: eine schematische und perspektivische Draufsicht auf ein wannenförmiges Rostgehäuse,
- Fig. 6b: eine schematische und perspektivische Unteransicht des Rostgehäuses gemäß Fig. 6a,
- Fig. 6c: schematisch eine Draufsicht auf das Reaktorgehäuse gemäß Fig. 6a,
- Fig. 6d: schematisch eine Schnittansicht entlang der Linie D-D der Fig. 6c,
- Fig. 7a: eine schematische und perspektivische Draufsicht auf einen in dem Rostgehäuse gemäß der Fig. 6a bis 6d drehbar gelagerten Rostteller mitsamt als Rostpyramide ausgeführtem Rostkegel,
- Fig. 7b: eine schematische Draufsicht auf den Rostteller gemäß Fig. 7a,
- Fig. 7c: eine schematische Schnittansicht entlang der Linie E-E der Fig. 7b,
- Fig. 7d: eine Seitenansicht des Rosttellers gemäß Fig. 7a,
- Fig. 7e: eine vergrößerte Detaildarstellung der Einzelheit C gemäß Fig. 7d,
- Fig. 7f: eine vergrößerte Detaildarstellung der Einzelheit D der Fig. 7f,
- Fig. 7g: eine schematische und perspektivische Darstellung der an der Drehtellerunterseite angeordneten Manschette,
- Fig. 7h: eine schematische und perspektivische Draufsicht auf eine Abkantung als Abdeckelement aufweisende Mitnehmerschaufel,
- Fig. 7i: eine schematische Draufsicht auf den Rostteller ohne aufgesetztem Rostkegel,
- Fig. 8a: eine schematische und perspektivische Darstellung des als Rostpyramide ausgebildeten Rostkegels,
- Fig. 8b: eine Draufsicht auf den Rostkegel gemäß Fig. 8b,
- Fig. 9: eine schematische und als Schnittansicht dargestellte Detaildarstellung des Reaktorinnenraums im Bereich der Ascheaustragsöffnung,
- Fig. 9a: eine optionale Ausgestaltung des Rostteller-Randbereiches mit vertikalen Stegen,
- Fig. 10a: eine schematische Seitenansicht eines auf die Rostkegelspitze aufgesetzten turmartigen Rührwerks,
- Fig. 10b: einen schematischen Längsschnitt durch das turmartige Rührwerk,
- Fig. 10c: eine perspektivische Detailansicht eines Kopf-Turmsegmentes mitsamt umfangsseitig beabstandeten Eingießlaschen,
- Fig. 10d: eine perspektivische Detaildarstellung einer bevorzugten Ausführungsform der Rührkugel,
- Fig. 10e: eine perspektivische Detailansicht eines Zwischen- oder Basis-Turmsegmentes,
- Fig. 10f: eine perspektivische Darstellung des Rostkegels mitsamt Montageplatte,
- Fig. 10g: eine schematische Darstellung eines mit einer Kernluftdüse strömungstechnisch gekoppelten turmartigen Rührwerks im Bereich einer Oxidationszone,
- Fig. 10h: eine zur Ausgestaltung nach Fig. 10g alternative Ausgestaltung mit einer beispielhaften Ausführungsform einer kernluftdüsenseitig gehalterten Rührkugel,
- Fig. 10i: eine Weiterbildung der Ausführungsform nach Fig. 10h mit zusätzlichem Rührwerk.

In der Fig. 1a ist schematisch und beispielhaft eine perspektivische Draufsicht auf eine beispielhafte Ausführungsform eines erfindungsgemäßen Festbettreaktors 1 zur Vergasung von Brennstoffen, wie beispielsweise Biomasse, gezeigt. Die Fig. 1b zeigt eine Seitenansicht des Festbettreaktors 1 gemäß Fig. 1a und die Fig. 1c zeigt eine schematische Schnittansicht entlang der Linie A-A der Fig. 1b.

Wie der Zusammenschau dieser Fig. 1a bis 1c entnommen werden kann, weist der Festbettreaktor einen Reaktorinnenraum 2 auf, in dem ein nachfolgend noch näher beschriebener und als Drehrost ausgebildeter Rostteller 3 mitsamt Rostkegel 4, hier bodenseitig, angeordnet ist. Der Rostteller 3 mitsamt Rostkegel 4 ist in bzw. an einem mit dem Reaktor 1 in nachfolgend noch näher beschriebener Weise verbundenen Rostgehäuse 5 drehbar gelagert und mittels eines Rostantriebs drehantreibbar.

Auf dem Rostteller 3 mitsamt Rostkegel 4 liegt der in den Reaktorinnenraum 2 zudosierte und zu vergasende Brennstoff, der hier nicht dargestellt ist, als Festbett auf.

Eine Reaktorinnenwand 6 des Reaktorinnenraums 2 ist hier, was insbesondere auch der Zusammenschau der Fig. 1c, 4a und 5a entnommen werden kann, durch eine mehrteilige Reaktor-Ausmauerung 7 aus einem feuerfesten Material, zum Beispiel einem dichten Feuerbeton, ausgebildet. Diese Reaktor-Ausmauerung 7 umfasst hier beispielhaft ein oberes Ringteil 8 (Fig. 5b), das einen Bestandteil einer Seitenwand ausbildenden oberen Seitenwandabschnitt 9 sowie einen Deckenwandbereich 10 aufweist, in dem eine Durchstecköffnung 11 für ein nachfolgend noch näher beschriebenes Muffelrohr 12 ausgebildet ist. Ferner weist dieses obere Ringteil 8, wie dies insbesondere aus der Fig. 5a ersichtlich ist, zwei diametral gegenüberliegende Gasauslassöffnungen 13 auf.

Die Reaktor-Ausmauerung 7 weist des Weiteren ein unteres Ringteil 14 (Fig. 5c) auf, das einen sich hier nach unten hin stufenartig verjüngenden unteren Seitenwandabschnitt 15 aufweist und zudem an seiner Unterseite eine Rostöffnung 16 ausbildet.

Wie dies insbesondere aus der Zusammenschau der Fig. 1c, 4a und 5a ersichtlich ist, ist ein oberer Reaktorinnenwandbereich über seine gesamte Erstreckung in Hochachsenrichtung gesehen im Wesentlichen durchmessergleich ausgebildet, während ein sich an den oberen Reaktorinnenwandbereich 17 in Hochachsenrichtung nach unten anschließender (und hier lediglich beispielhaft durch das untere Ringteil 14 gebildeter) unterer Reaktorinnenwandbereich 18 sich zur Rostöffnung 16 und damit zum Rostteller 3 hin (hier beispielhaft konusförmig) verengt, wobei die größte Engstelle und damit die größte Verengung im Bereich der Rostöffnung 16 liegt.

Wie dies insbesondere aus der Fig. 1c und auch aus der Fig. 9 ersichtlich ist, weist dieser verengte untere Reaktorinnenwandbereich 18 dann einen definiert geringen Abstand d zum Rostkegel 4 auf, zum Beispiel in der Größenordnung von 10 bis 15cm, was sich vorteilhaft auf den Materialfluss im Reaktorinnenraum 2 auswirkt. Wie dies insbesondere der Fig. 9 weiter entnommen werden kann, ist der Rostteller 3 hier derart in Hochachsenrichtung beabstandet unterhalb des verengten unteren Reaktor-Innenwandbereichs 18 im Bereich der Rostöffnung 16 angeordnet, das zwischen dem verengten unteren Reaktor-Innenwandbereich 18 und dem Rostteller 3 eine bezüglich des Reaktorinnenraums 2 seitliche Ascheaustragöffnung 19 ausgebildet ist.

Wie dies weiter der Zusammenschau der Fig. 1c, 4a und 5a entnommen werden kann, weist die Reaktor-Ausmauerung 7 außenwandseitig entlang der oberen und unteren Seitenwandabschnitte 9, 15 eine diese ummantelnde Dämmschicht 20 als äußere Reaktor-Ausmauerungsschicht auf, die beispielsweise aus einem Feuerleichtstein hergestellt ist. Diese Dämmschicht 20 erstreckt sich als Seitenwandisolierung in Hochachsenrichtung nach oben bis zu einer dort angrenzenden Deckenwandisolierung 21 und grenzt hier beispielhaft von unten her an diese an. Am unteren Ende ist die Dämmschicht 20 innenseitig stufenförmig verbreitert, um im fertig montierten Zustand (Fig. 4a, 5a) form- und konturangepasst in die außenwandseitige stufenartige Verjüngung des unteren Ringteils 14 der Reaktor-Ausmauerung 7 einzugreifen. Dadurch ist sichergestellt, dass sich die Dämmschicht 20 am unteren Reaktorbereich bis in den Anschlussbereich des Rostgehäuses 5 (Fig. 1c) hinein erstreckt.

Die Dämmschicht 20 bildet hier somit eine äußere Reaktor-Ausmauerungsschicht der Reaktorausmauerung 7 aus, während das obere Ringteil 8 und das untere Ringteil 14 eine innere Reaktor-Ausmauerungsschicht ausbilden. An dieser Stelle sei ausdrücklich erwähnt, dass das obere und untere Ringteil 8, 14 auch einstückig und/oder materialeinheitlich ausgebildet sein kann.

Die hier beispielhaft durch die Dämmschicht 20 gebildete äußere Seitenwand der Reaktor-Ausmauerung, die hier lediglich beispielhaft, aber bevorzugt, eine zylindrische Formgebung aufweist, ist hier in einer Anlageverbindung, das heißt ohne bzw. ohne wesentlichen Spaltabstand, von einem Reaktorgehäuse 22 ummantelt (Fig. 1c und 4a), dessen Aufbau insbesondere in Verbindung mit den Fig. 4b bis 4d näher ersichtlich ist.

So weist das Reaktorgehäuse 22 einen seitlichen Mantelabschnitt 23 auf, der an seinem in Hochachsenrichtung gesehen oberen Endbereich einen hier randseitig umlaufenden Reaktorgehäuse-Flansch 24 aufweist, wobei dieser seitliche Mantelabschnitt 23 des Reaktorgehäuses 22 so weit nach oben geführt ist (Fig. 1c, 4a), dass dieses die Deckenwandisolierung 21 randseitig dergestalt umgibt, dass die Anschlussebene des Reaktorgehäuse-Flansches 24 in etwa oberflächenbündig mit einer Oberseite der Deckenwandisolierung 21 ausgerichtet ist. Diese Deckenwandisolierung 21 kann beispielsweise durch ein Keramikfasermaterial ausgebildet sein.

Der seitliche Mantelabschnitt 23 des Reaktorgehäuses 22 weist hier im Wesentlichen unmittelbar unterhalb der Anschlussebene des Reaktorgehäuse-Anschlussflansches 24 Ausnehmungen 25 auf, die den hier beispielhaft und bevorzugt diametral gegenüberliegenden Gasauslassöffnungen 13 des oberen Ringteils 8 und weiter auch den ebenfalls den Gasauslassöffnungen 13 zugeordneten Ausnehmungen 26 der Dämmschicht 20 zugeordnet sind. Wie dies insbesondere aus der Zusammenschau der Fig. 1c, 4d und 5a ersichtlich ist, können diese Ausnehmungen 25 des seitlichen Mantelabschnitts 23 des Reaktorgehäuses 22 und die Ausnehmungen 26 der Dämmschicht 20 zum Beispiel jeweils einen größeren Durchmesser aufweisen als die Gasauslassöffnungen 13 des oberen Ringteils 8. Die Gasauslassöffnungen 13 mitsamt den jeweils zugeordneten Ausnehmungen 25, 26 bilden hier einen in einem Gassammelraum 27 des Reaktorinnenraums 2 einmündenden Gasauslass bzw. Gasabzugskanal aus, in den ein Gasabzugsrohr 28 (Fig. 1c, Fig. 4d) eingesetzt werden kann. Durch die gegenüber den Gasauslassöffnungen durchmessergrößeren Ausnehmungen 25, 26 kann das Rohr bis in die Dämmschicht 20 der Reaktor-Ausmauerung 7 hinein mit einer zum Beispiel aus einem Keramikfasermaterial hergestellten Rohrisolierung 29 ummantelt werden, die sich sodann durch die reaktorgehäuseseitigen Ausnehmungen 25 und durch die dämmschichtseitigen Ausnehmungen 26 hindurch bis zum eine innere Reaktor-Ausmauerungsschicht ausbildenden oberen Ringteil 8 erstreckt, wodurch eine spezifische und genau abgestimmte, optimierte Isolierung des Gasabzugsrohrs 28 sichergestellt werden kann. Alternativ kann aber auch auf eine derartige Lösung verzichtet werden und braucht damit die Rohrisolierung 29 nicht mehr bis in die Dämmschicht hineinragen, sondern kann bündig mit dem Gehäuse 23 abschließen.

Wie dies insbesondere auch aus den Fig. 4b bis 4c ersichtlich ist, weist das Reaktorgehäuse 22 ferner einen unteren, bodenseitigen Gehäuseabschnitt 30 auf, der die Reaktor-Ausmauerung 7 an dem unteren Reaktor-Endbereich bis zu der dort ausgebildeten Rostöffnung 16 ummantelt und dort einen nachfolgend noch näher beschriebenen Anschlussbereich für das Rostgehäuse 5 aufweist. An diesem der Rostöffnung 16 des Reaktorinnenraums 2 zugeordneten unteren Gehäuseabschnitt 30 des Reaktorgehäuses 22 ist ein ringförmiges Leistenelement 31 gehaltert, und zwar an einem der Rostöffnung 16 zugeordneten Öffnungsrandbereich der bodenseitigen Reaktorgehäuseöffnung 32 (Fig. 4d).

Wie dies insbesondere auch aus der eine Detaildarstellung zeigenden Fig. 9 ersichtlich ist, liegt dieses Leistenelement 31 im montierten Zustand des Reaktorgehäuses 22 am zugeordneten Rostöffnungsrandbereich 33 des verengten, unteren Reaktor-Innenwandbereichs 18, vorzugsweise in einer Anlageverbindung, an, wobei das Leistenelement 31 den Rostöffnungsrandbereich 33 in Hochachsenrichtung z gesehen nach unten überragt und zur Ausbildung der seitlichen Ascheaustragöffnung 19 einen in Hochachsenrichtung definiert vorgegebenen Spaltabstand zum Rostteller 3 aufweist.

Das vorzugsweise aus einem Stahlmaterial, insbesondere einem warm- bzw. hochwarmfesten Stahlmaterial ausgebildete Leistenelement weist an seinem dem Rostteller 3 zugewandten freien unteren Endbereich eine zahnförmige Mahl- und/oder Schneidstruktur 34 auf, die zusammen mit dem drehbar gelagerten Rostteller 3, insbesondere mit einer hier beispielhaft ebenfalls zahnförmig ausgebildeten Mahl- und/oder Schneidstruktur 35 eines Rostteller-Randbereichs 36, ein Mahlwerk ausbildet.

Wie dies weiter den Fig. 4a bis d, der Fig.5 und der Fig. 9 entnommen werden kann, weist das Reaktorgehäuse 22 einen vom unteren Gehäuseabschnitt 30 des Reaktorgehäuses 22 nach unten abragenden Reaktor-Wandabschnitt 37 auf, der die reaktorseitige Rostöffnung 16 sowie das dort angeordnete Leistenelement 31 unter Ausbildung eines sich an die seitliche (und hier im Wesentlichen vertikal ausgerichtete) Ascheaustragöffnung 19 anschließenden seitlichen Ascheaustragschacht mit einem definierten Spaltabstand ringförmig umschließt.

Der Rostteller-Randbereich 36 kann optional, wie in der Fig. 9a lediglich äußerst schematisch dargestellt ist, ein dort lediglich abschnittsweise umlaufendes und in Hochachsenrichtung nach oben abragendes, bevorzugt ebenfalls leistenförmig ausgebildetes, Stegelement 32a (das heißt bei einer abschnittsweisen Anordnung mehrere voneinander beabstandete Stegelemente) aufweisen, das in Rostteller-Radialrichtung gesehen in einem definierten Spaltabstand hinter dem nach unten abragenden Leistenelement 31 in Hochachsenrichtung nach oben geführt ist, insbesondere dergestalt nach oben geführt ist, dass das Stegelement 32a das Leistenelement 31 mit einem definierten Spaltabstand hintergreift. Das obere freie Ende weist einen definiert vorgegebenen Spaltabstand zu einem unteren Reaktor-Wandbereich auf, so dass der Ascheaustragschacht 38 in diesem Bereich gekrümmt ist bzw. labyrinthartig verläuft. Die Stegelemente 32a sind hier beispielhaft als separate Bauteile ausgebildet, die von oben her auf den Rostteller 3 aufgesetzt und mit diesem verbunden sind.

Dieser Reaktor-Wandabschnitt 37 ist zur Ausbildung des seitlichen Ascheaustragschachtes zudem so weit in Hochachsenrichtung gesehen nach unten geführt, dass er den Randbereich 36 des Rosttellers 3 in Hochachsenrichtung gesehen nach unten überragt und dass er, wie bereits ausgeführt, quer zur Hochachsenrichtung gesehen, einen definierten Spaltabstand zum Randbereich 36 des Rosttellers 3 aufweist.

Der Reaktor-Wandabschnitt 37 weist ferner einen Wandabschnittflansch 39 auf, an dem das Rostgehäuse 5 mittels eines entsprechend zugeordneten Rostgehäuseflansches 40, gegebenenfalls unter Zwischenschaltung eines Dichtelementes 41 festgelegt ist. Die Festlegung erfolgt hier beispielsweise mittels mehrerer reaktorgehäuseseitig angeordneter und in Flansch-Umfangsrichtung voneinander beabstandeter Schnellverschlussverbindungen 42. Alternativ kann auch eine Schraubverbindung mit Langlöchern vorgesehen sein. Damit lässt sich dann die Positionierbarkeit des Rostgehäuses und damit der Ascheaustragsschnecke verbessern.

Wie dies weiter insbesondere aus der Fig. 9 ersichtlich ist, kann im Bereich des Reaktor-Wandabschnitts 37 wenigstens eine Zündöffnung 43 münden, über die mittels einer hier nicht weiter dargestellten Zünd- und Kontrolleinrichtung 44 angezündet werden kann. Es sind bevorzugt mehrere derartiger Zündöffnungen 43 über den Umfang verteilt vorgesehen.

Wie dies weiter insbesondere der Fig. 4b entnommen werden kann, ist der Reaktor-Wandabschnitt 37 des Reaktorgehäuses zudem bevorzugt mit mehreren in Umfangsrichtung voneinander beabstandeten Rippen 46 versteift. Ebenso wir hierdurch der untere Gehäuseabschnitt 30 versteift.

Der am Reaktor-Wandabschnitt 37 bzw. am Wandabschnitt-Flansch 39 angeschlossene Rostgehäuse-Flansch 40 ist an einem Rostgehäuse-Seitenwandabschnitt 47 (vergleiche Fig. 6a bis 6d) angeordnet, der ein wannenartig ausgebildetes Rostgehäuse 5 seitlich begrenzt.

An diesem Rostgehäuse-Seitenwandabschnitt ist eine Mehrzahl von in Umfangsrichtung beabstandeten Rollenlagern 49 angeordnet, die den drehbar gelagerten Rostteller 3 bei dessen Verdrehung von unten her in einem randseitigen Rosttellerbereich 48 (vergleiche Fig. 7c) abstützen. Dieser randseitige Rosttellerbereich 48 kann, wie in der Fig. 9 lediglich schematisch und beispielhaft dargestellt ist, durch einen vom Rostteller-Randbereich 36 nach unten abragenden Rostteller-Wandabschnitt 50 gebildet sein. Gegebenenfalls erfolgt die Anordnung der Rollenlager 49 aber auch so, dass sich diese direkt und unmittelbar an der Unterseite des Rosttellers 3 abstützen. Ein weiterer Vorteil dieses nach unten abragenden Rostteller-Wandabschnitts 50 ist jedoch, dass dieser den Rostteller 3 zudem vorteilhaft aussteift bzw. versteift.

Wie dies weiter insbesondere aus den Fig. 7c und 7d ersichtlich ist, ist an der Unterseite des Rosttellers 3 eine Mehrzahl von in Umfangsrichtung voneinander beabstandeten sowie von einem mittleren Bereich ausgehend nach radial außen bis in etwa zum Rostteller-Randbereich 36 geführten Mitnehmerschaufeln 51 angeordnet, wobei die Mitnehmerschaufeln am radial äußeren, freien Stirnseitenende eine Lagerausnehmung 52 aufweisen, die von den Rollenlagern 49 beim Verdrehen des Rosttellers durchgriffen wird (siehe insbesondere Fig. 9).

Die Mitnehmerschaufeln 51 sind hier beispielhaft im Wesentlichen plattenförmig ausgebildet und ragen in Hochachsenrichtung gesehen nach unten von der Unterseite des Rosttellers 3 ab, wobei sie zudem über mehrere Aussparungen 53 verfügen.

Zur Versteifung der Mitnehmerschaufeln 51 können diese zudem noch mit Versteifungsrippen 54 versehen sein, die hier eine im Wesentlichen dreiecksförmige Gestalt aufweisen und sich zum einen an der Mitnehmerschaufel 51 selbst und zum anderen auch an der Unterseite des Rosttellers 3 abstützen können.

Der Rostteller 3 weist zudem, wie dies insbesondere aus der Fig. 7i ersichtlich ist, die den Rostteller 3 ohne aufgesetzten Rostkegel 4 zeigt, eine Mehrzahl von in Umfangsrichtung voneinander beabstandeten sowie von einem mittleren Bereich ausgehenden strahlenförmig nach radial außen bis zum Randbereich 36 des Rosttellers 3 geführte Dehnungsschlitze 55 auf, die hier an beispielhaft zwei Stellen mit kreisförmigen Erweiterungen 56 versehen sind, die eine Rissbildung vermeiden sollen.

Diese Dehnungsschlitze 55 sind von unten her mittels einer mitnehmerschaufelseitigen Abkantung 57 (siehe Fig. 7h) abgedeckt, die in einer Anlageverbindung an der Unterseite des Rosttellers 3 anliegen und lediglich auf einer Seite des Dehnungsschlitzes 55, bezogen auf dessen Längserstreckungsrichtung, festgelegt sind, zum Beispiel mittels einer hier lediglich symbolisch gezeigten Schraubverbindung 58 (Fig. 7h) auf einer Seite des jeweils zugeordneten Dehnungsschlitzes 55 festgelegt sind. Damit wird eine zuverlässige Abdeckung der Dehnungsschlitze 55 erzielt, ohne dass die Funktion der Dehnungsschlitze 55 als solche beeinträchtigt wird, wie dies bei einer Anbindung der Abkantungen 57 auf gegenüberliegenden Seiten eines Dehnungsschlitzes 55 der Fall wäre.

Wie dies weiter insbesondere aus der Zusammenschau der Figuren 1c, 7c, 7d und 7f ersichtlich ist, ist an der Unterseite des Rosttellers 3, um eine Antriebswelle 59 (vergleiche Fig. 1c) eines Rostantriebs herum, eine zylinderförmige Manschette 60 angeordnet, die an ihrem Mantel eine Mehrzahl von in Umfangsrichtung beabstandeten Luftaustrittsöffnungen 61 aufweist. Eine zum Beispiel in den Fig. 6a und 6d lediglich schematisch gezeigte Luftzuführeinrichtung 60a kann dann in den Bereich der Manschette 60 einmünden. Die über diese Luftzuführeinrichtung 60a bei Bedarf zugeführte Luft (bzw. jedes andere geeignete Gas) strömt dann durch die manschettenseitigen Luftaustrittsöffnungen hindurch umfangsverteilt aus und anschließend weiter entlang der Unterseite des Rosttellers 3 bis zum Randbereich 36 des Rosttellers 3 und damit bis zu der eine zweite Oxidationszone ausbildenden Ascheaustragöffnung 19.

In der Fig. 7g ist die Manschette 60 zur besseren Verdeutlichung in einer Alleinstellung gezeigt.

Wie dies weiter insbesondere aus den Fig. 6a bis 6d ersichtlich ist, weist das Rostgehäuse 5 eine bodenseitige, Rostgehäuse-Ascheaustragöffnung 62 auf, an die sich nach unten hin ein Rostgehäuse-Ascheaustragschacht 63 anschließt, in dem beispielsweise eine hier nicht im Detail dargestellte Ascheaustragschnecke aufgenommen ist, um die mittels der Mitnehmerschaufeln 51 in den rostgehäuseseitigen Ascheaustragschacht 63 geförderte Aschemenge austragen zu können. In den Figuren ist hier lediglich das ascheaustragschachtseitige Schneckengehäuse 65 gezeigt. Der Ascheaustragschacht 63 ist hier lediglich beispielhaft eckig ausgeführt und kann selbstverständlich auch rund ausgebildet sein. Dadurch ergibt sich die Möglichkeit die Ascheschnecke über zwei Drehpunkte (Rostgehäuse und Ascheaustragschacht) auf einen beliebigen Punkt zur Aschesammelschnecke hin auszurichten.

Wie dies weiter aus insbesondere der Fig. 6b ersichtlich ist, kann das Rostgehäuse 5 an seiner Außenseite mit Verstärkungsprofilen 64 versteift sein.

Wie dies aus den Fig. 7a, 7c, 7d und vor allem auch aus den Fig. 8a und 8b ersichtlich ist, ist der Rostkegel 4 hier als Rostpyramide mit mehreren über Pyramidenecken 66 aneinander angrenzenden Pyramidenseitenflächen 67 ausgebildet, wobei die bezüglich der Hochachsenrichtung zur Pyramidenspitze hin nach schräg oben und innen verlaufenden Pyramidenseitenflächen 67 an ihrer dem Rostteller 3 zugewandten Unterseite einen im Wesentlichen vertikal nach unten abknickenden Pyramidenseitenflächenbereich 68 aufweisen, der den Abstand d (vergleiche Fig. 9) im Bereich der seitlichen Ascheaustragöffnung 19 des Reaktorinnenraums 2 mitbestimmt, insbesondere dergestalt, dass in diesem unteren rostseitigen Bereich des Reaktorinnenraums 2 ein im Wesentlichen gleichmäßig umlaufender im Querschnitt im Wesentlicher rechteckförmiger Spaltbereich ausgebildet ist.

Diese vertikal abknickenden Pyramidenseitenflächenbereiche 68 können an ihrem unten Endbereich wiederum um in etwa 90° abgeknickt sein und eine Befestigungslasche bzw. einen Zentrierabschnitt 69 ausbilden, mittels dem der Rostkegel 4 einfachst zwischen rosttellerseitigen Abdeckblechen 70 in der gewünschten Weise ausgerichtet und platziert werden kann.

Wie dies weiter lediglich schematisch und beispielhaft in der Fig. 7d dargestellt ist, können auf der Rosttelleroberseite randseitige sowie umfangsseitig voneinander beabstandete Verteilstangen 71 angeordnet sein, von denen hier beispielhaft lediglich eine dargestellt ist und die beim Drehen des Rosttellers 3 eine gute Vermischung des Materials bewirken können.

Alternativ dazu kann, wie dies in den Figuren 10a bis 10f gezeigt ist, für eine besonders vorteilhafte Vermischung des Materials im Reaktorinnenraum 2, insbesondere im Inneren des Muffelrohrs 12, auch ein turmartiges Rührwerk 92 auf der Kegelspitze 93 des Rostkegels 4 vorgesehen sein, zum Beispiel dort als separates Bauteil auf eine, eine abgeflachte Kegelspitze 93 ausbildende Montageplatte 98 aufgesetzt und befestigt sein (Fig. 10f).

Das turmartige Rührwerk 92 ist durch einen Turmkörper 99 gebildet, der an seinem der Kegelspitze 93 abgewandten freien Ende eine ballige und/oder den Turmkörper 99 seitlich überragende Rührkugel 94 trägt. Die Rührkugel weist eine strukturierte Oberfläche auf, wobei hierzu bevorzugt vorgesehen ist, dass die Oberfläche mehrere Kanten 105 als Strukturelemente aufweist. Konkret sind die Kanten 105 an der Rührkugel 104 so ausgebildet, dass diese eine Rührkugel 104 mit einer Pyramidenstruktur ausbilden, die hier lediglich beispielsweise mehrere obere, in einer Pyramidenspitze 106 mündende schräg angestellte Pyramidenseitenflächen 107 aufweist, an die sich nach unten hin vertikal ausgerichtete Pyramidenseitenwände 108 anschließen, von den wiederum schräg angestellte Pyramidenteilseitenflächen 109 nach unten und nach innen zum Turmkörper 99 hin abragen.

Die Rührkugel 94 kann aus jedem geeigneten Material hergestellt sein, ist jedoch bevorzugt aus einem gießfähigen Material, insbesondere aus Beton, hergestellt ist, und zwar dergestalt, dass ein oberer Befestigungsbereich des Turmkörpers 99 in der Rührkugel 94 durch Eingießen verankert ist. Hierzu ist bevorzugt vorgesehen, dass der obere Befestigungsbereich des Turmkörpers 99 durch mehrere voneinander beabstandete Eingießlaschen 100 gebildet ist, die wie in der Fig. 10c gezeigt, in unterschiedliche Richtungen abgewinkelt sein können.

Besonders bevorzugt weist das turmartige Rührwerk 92 einen mehrteiligen und aus mehreren miteinander verbundenen Turmsegmenten 101, 102, 103 zusammengesetzten Turmkörper 99 aufweist. Ein der Rührkugel 94 zugewandtes oberes Kopf-Turmsegment 103 trägt dann in diesem Fall die Rührkugel 94.

Der Turmkörper 99 des turmartigen Rührwerks 92 kann, unabhängig von dessen segmentartiger Ausgestaltung, wenigstens einen von diesem seitlich abragenden Rührflügel 97 tragen, wobei er bevorzugt mehrere in Hochachsenrichtung und in Umfangsrichtung voneinander beabstandete Rührflügel 97 trägt.

Die hier lediglich beispielhaft drei Turmsegemente 101, 102, 103 weisen jeweils wenigstens eine, hier zwei diametral gegenüberliegende, Aufnahmeöffnung(en) 95, insbesondere in Form eines Aufnahmeschlitzes, auf, durch die hindurch jeweils ein Rührflügel 97 in den Turmkörper 99 einsteckbar, insbesondere form- und konturangepasst einsteckbar, ist. Wie dies insbesondere aus der Zusammenschau der Fig. 10b und 10e hervorgeht untergreifen die Rührflügel 97 im eingesteckten Zustand ein als U-Profil ausgebildetes Halteelement 96 des jeweiligen in Hochachsenrichtung darunter liegenden Turmsegmentes 101, 102 und sind dort zum Beispiel durch Verschweißen festgelegt.

Die Turmsegmente 101, 102, 103 sind jeweils durch ein zylindrisches und im Querschnitt mehreckiges Rohrstück gebildet, wobei die ein unteres Basis-Turmsegment 101 und ein Zwischen-Turmsegment 102 ausbildenden Turmsegmente 101, 102 mittels einer im Wesentlichen quer zur Hochachsenrichtung ausgerichteten Zwischenplatte 104 gasdicht verschlossen sind. Diese Zwischenplatte 104 ist jeweils in einem in Hochachsenrichtung gesehen oberen Endbereich der Turmsegmente 101, 102 angeordnet und trägt das durch ein U-Profil ausgebildete Halteelement 96.

Auch wenn dies in den Fig. 10a bis 10f nicht mehr explizit dargestellt ist, entspricht der restliche Rostaufbau dem zuvor bzw. auch nachstehend geschilderten Aufbau, das heißt dass der in den Fig. 10a bis 10f gezeigte Rostkegel 4 mit aufgesetztem turmartigen Rührwerk 92 selbstverständlich anstelle der dort gezeigten Rostkegel verwendet werden kann. An dieser Stelle sei zudem auch erwähnt, dass der in Verbindung mit einem turmartigen Rührwerk verwendete Rostkegel selbstverständlich auch jede andere Form aufweisen kann, so zum Beispiel glattwandig ohne Kanten ausgebildet sein kann.

Wie dies schematisch und strichliert auch in der Fig. 1c gezeigt ist, erstreckt sich das turmartige Rührwerk 92 mit seinem freien Ende, das bevorzugt durch die Rührkugel 94 gebildet ist, im Inneren des Muffelrohres 12 bis in etwa auf die Höhe der Lufteinlassöffnungen 76 und/oder bis unmittelbar unterhalb des freien Endbereichs der Kernluftdüse 84 und damit bis in den Bereich der Oxidationszone, was sich auf den praktischen Betrieb besonders vorteilhaft auswirkt.

Wie dies insbesondere aus der Zusammenschau der Fig. 1c und 4a ersichtlich ist, ist das Muffelrohr 12, bezogen auf die Reaktor-Hochachsenrichtung z, dergestalt von oben her in den Reaktorinnenraum 2 geführt, dass dieses mit einem unteren Muffelrohrendbereich 72 oberhalb des Rostkegels 4 und damit oberhalb des Rosttellers 3 in den Reaktorinnenraum einmündet, wobei dieser untere Muffelrohrendbereich 72 als freier Muffelrohrendbereich beabstandet von der Reaktor-Innenwand 6 in den Reaktorinnenraum 2 einragt, so dass der obere Reaktor-Innenwandbereich 17 den unteren, freien Muffelrohrendbereich 72 mit einem definierten Spaltabstand dergestalt umgibt, dass zwischen dem unteren, freien Muffelrohrendbereich 72 und dem oberen Reaktor-Innenwandbereich 17 der ringförmig um den unteren, freien Muffelrohrendbereich 72 umlaufende Gassammelraum 27 ausgebildet ist, in den, wie zuvor beschrieben, die Gasauslassöffnungen 13 bzw. die Gasabzugsrohre 28 einmünden.

Besonders vorteilhaft ist in diesem Zusammenhang eine Ausgestaltung, bei der, wie dies beispielhaft und schematisch in der Fig. 10g dargestellt ist, eine am freien Ende des turmartigen Rührwerks 92 angeordnete Rührkugel 94, mit einer hier zentral bzw. mittig in den Innenraum des Muffelrohrs 12 geführten Kernluftdüse 84 strömungstechnisch dergestalt gekoppelt ist, dass ein freies Ende 84a der ortsfest angeordneten Kernluftdüse 84 mit einem definiert vorgegebenen Spaltabstand in einem als Kernluftdüsen-Mündungskanal ausgebildeten Kernluftdüsen-Mündungsbereich 94b im Wesentlichen form- und konturangepasst aufgenommen ist. Dadurch ist sichergestellt, dass das Rührwerk 92 nach wie vor relativ zu der Kernluftdüse 84 verdrehbar ist. Wie in der Fig. 10g weiter dargestellt, kann an der Kernluftdüse 84 im Bereich der rührkugelseitigen Mündungsöffnung auch ein Leitelement 84b vorgesehen sein, das evt. durch den Spalt 84c rückströmende Luft in den gewünschten Bereich der Oxidationszone leitet.

Die Rührkugel 94 weist weiter einen Luftraum 94c auf, in den die Kernluftdüse 84 und der Kernluftdüsen-Mündungskanal einmünden und von dem mehrere umfangsseitig voneinander beabstandete Strömungskanäle 94a abzweigen. Wie weiter dargestellt weist die Rührkugel 94 im Bereich dieser Strömungskanäle 94a einen definiert vorgegebenen Abstand, insbesondere einen Abstand von 200mm bis 400mm, höchst bevorzugt von in etwa 300mm, von dem umgebenden Muffelrohr 12 mitsamt den dort mündenden Lufteinlassöffnungen 76 auf, wodurch eine optimierte Oxidationszone ausgebildet ist.

Alternativ oder zusätzlich dazu kann die Luftzuführung in den Luftraum 94 c aber auch von der Rostseite her bzw. durch das Rührwerk 92, zum Beispiel durch die Turmsegmente 101, 102 und 103 hindurch zum Luftraum 94c erfolgen, zum Beispiel dergestalt, dass ein in der Fig. 10g schematisch angedeuteter Luftzuführkanal 92a rostseitig durch die Rostantriebswelle hindurch, von außerhalb des Reaktors kommend, bis zum Luftraum 94c geführt ist.

Weiter alternativ kann, wie in der Fig. 10h dargestellt, aber auch vorgesehen sein, dass das die Kernluftdüse 84 seitlich überragende und durch eine Rührkugel 94 gebildete Begrenzungselement mit dem Kernluftdüsen-Endbereich 84a fest verbunden ist, insbesondere, wie hier ausdrücklich lediglich beispielhaft dargestellt, dergestalt, dass der Kernluftdüsen-Endbereich 84a in der Rührkugel 94 durch Eingießen verankert ist. Auch eine integrale Ausbildung oder eine andersartige Festlegung ist dabei grundsätzlich möglich.

Die Rührkugel 94 kann dann zum Beispiel zusammen mit der Kernluftdüse 84 drehangetrieben sein bzw. werden.

Gemäß einer Weiterbildung der Ausgestaltung nach Fig. 10h kann, wie in der Fig. 10i dargestellt, weiter auch vorgesehen sein, dass die Rührkugel 94 ein, in Reaktor-Hochachsenrichtung gesehen, nach unten abragendes turmartiges Rührwerk 92 trägt, so dass das turmartige Rührwerk 92 zusammen mit der Rührkugel 94 und der Kernluftdüse 84, bezogen auf die Reaktor-Hochachsenrichtung, von oben her in den Festbettreaktor 1 eingehängt ist. Dabei kann sich das turmartige Rührwerk 92 in Reaktor-Hochachsenrichtung gesehen beliebig und insbesondere ohne Verbindung nach unten zum Rostbereich hin erstrecken, zum Beispiel bis in etwa in den Bereich oberhalb des hier nicht dargestellten Rostkegels 4 erstrecken.

Wie in der Fig. 1c und 4a lediglich äußerst schematisch eingezeichnet, weist der untere Muffelrohrendbereich 72 ferner einen dort wenigstens bereichsweise, vorzugsweise vollständig, umlaufenden Muffelrohrkamm 72a auf oder bildet einen solchen aus, wobei der Muffelrohrkamm 72a eine Mehrzahl von voneinander beabstandeten und/oder nach unten abragenden Kammzinken aufweist.

Wie dies weiter aus den Fig. 1c und 4a ersichtlich ist, ist der obere Reaktor-Innenwandbereich 17, über seine gesamte Erstreckung in Hochachsenrichtung gesehen, durchmessergleich ausgebildet und erstreckt sich dieser in etwa bis zur Höhe der Mündungsöffnung des freien, unteren Muffelrohrendbereiches 72. Dort schließt sich dann der untere und sich zur Rostöffnung bzw. zum Rostteller 3 hin verengende, hier beispielhaft konusförmig verengende, Reaktor-Innenwandbereich 18 an.

Auch die Muffelrohraußenwand 73 des unteren Muffelrohrendbereichs 72, die Bestandteil des Sammelraums 27 bildet, ist im Bereich des Gassammelraums 27 durchmessergleich ausgebildet, so dass sich ein ringförmig umlaufender, im Querschnitt im Wesentlichen rechteckförmiger Gassammelraum ergibt.
Auch eine Muffelrohrinnenwand 74 des Muffelrohrs 12 ist über die gesamte Muffelrohrlänge gesehen bevorzugt durchmessergleich ausgebildet, das heißt ohne Durchmessersprung bzw. ohne Kanten und Stufen ausgebildet, was hilft, einen muffelrohrseitig ungehinderten Materialfluss sicherzustellen.

Die Muffelrohrinnenwand 74 des Muffelrohrs 12 ist durch eine hier ein- oder auch mehrteilig ausgebildete Muffelrohr-Ausmauerung 75 gebildet, die in einem oberen Bereich eine Mehrzahl von in Umfangsrichtung beabstandeten Lufteinlassöffnungen 76 aufweist. Diese Lufteinlassöffnungen 76 sind so am Muffelrohr 12 angeordnet, dass diese im montierten Zustand des Muffelrohrs (Fig. 1c, Fig. 4a) außerhalb des Reaktors 1 bzw. in einem in Hochachsenrichtung z oberhalb eines Reaktor-Deckenwandbereichs 10 liegenden Muffelrohrbereich angeordnet sind.

Die Muffelrohr-Ausmauerung 75 ist zudem außenwandseitig wenigstens bereichsweise, das heißt im hier gezeigten Beispielfall im Bereich ihrer Seitenwand von einem Muffelrohrgehäuse 77 ummantelt (Fig. 3a bis 3d), wobei die Lufteinlassöffnungen 76 der Muffelrohr-Ausmauerung 75 in einem muffelrohrgehäuseseitig ausgebildeten und mit Luft (bzw. jedem anderen geeigneten Gas) beschickbaren Muffelrohrgehäuse-Luftkanal 78 münden, dergestalt, dass in den Luftkanal 78 einströmende Luft (bzw. jedes andere geeignete Gas) über die Lufteinlassöffnungen 76 umfangsverteilt in das Muffelrohr 12 einströmt. Hierbei können in den Lufteinlassöffnungen 76 Lufteinlassrohre 79 (siehe Fig. 3a und 3c) eingesetzt sein. Mittels einer derartigen muffelrohrseitigen Luftzuführung über den Luftkanal 78 und die umfangsverteilten Lufteinlassöffnungen 76 wird auf einfache Weise eine geeignete Luftzufuhr in die Oxidationszone des Muffelrohrs 12 ermöglicht.

Die Muffelrohr-Ausmauerung kann aus dem gleichen Material hergestellt sein, wie die Reaktor-Ausmauerung 7.

Das Muffelrohrgehäuse 77 ist bevorzugt aus einem hochwarmfesten Stahlwerkstoff hergestellt, der sich, wie dies insbesondere aus den Fig. 3a und 3c in Zusammenschau mit den Figuren 1c und 4a ersichtlich ist, über die gesamte Muffelrohrlänge erstreckt.

Wie dies weiter insbesondere aus den Fig. 3a und 3b ersichtlich ist, weist das Muffelrohr 12 bzw. das Muffelrohrgehäuse 77 einen ringförmig umlaufenden Muffelrohr-Flansch 80 auf, der mit dem Reaktorgehäuse-Flansch 24 verbindbar ist.

Dieser Muffelrohr-Flansch 80 ist weiter mit dem Muffelrohrgehäuse-Luftkanal 78 wärmeübertragend bzw. wärmeleitend gekoppelt, so dass dieser Muffelrohr-Flansch 80 bzw. ein mit diesem verbundener Muffelrohrgehäusebereich durch die in den Muffelrohrgehäuse-Luftkanal 78 einströmende Luft gekühlt wird. Ebenso wird diese einströmende Luft auch durch die Wärmeabgabe vom erhitzten Muffelrohrgehäuse 77 vorgewärmt. Damit kann die Flanschverbindung zwischen dem Muffelrohr 12 einerseits und dem Reaktorgehäuse 22 andererseits vorteilhaft so ausgebildet werden, dass dort ein Hot-Spot bzw. eine Überhitzung einfachst vermieden wird. Diese Flanschverbindung kann somit in wartungs- und servicefreundlicher Weise frei zugänglich außerhalb des Reaktors 1 angeordnet werden, wie dies in der beispielhaften Ausführungsform gezeigt ist. Der reaktorgehäuseseitig festlegbare Muffelrohr-Flansch 80 ist somit hier in Hochachsenrichtung gesehen vorzugsweise in etwa einem oberen bis mittleren Muffelrohrbereich angeordnet (siehe insbesondere Fig. 3d), wobei zudem zur Versteifung des Muffelrohr-Flansches, wie insbesondere in der Fig. 3a, in der Fig. 3b und in der Fig. 3d gezeigt, Versteifungsrippen 81 vorgesehen sein können.

Wie dies weiter aus der Zusammenschau der Fig. 1c sowie der Fig. 2a und 2b ersichtlich ist, weist das Muffelrohr 12 an seinem den Reaktor in Hochachsenrichtung überragenden Teilbereich eine obere Muffelrohröffnung 83 (vergleiche auch Fig. 4) auf, auf die ein mit einer Brennstoff-Zudosiereinrichtung gekoppeltes und mit einer Kernluftdüse 84 ausgestattetes zylinderförmiges Kopfteil 85, die obere Muffelrohröffnung 83 deckelartig verschließend, aufgesetzt ist.

Dieses Kopfteil weist (Fig. 1c) einen in den Muffelrohr-Hohlraum 86 übergehenden und mit dem Muffelrohr-Hohlraum 86 verbundenen Kopfteil-Hohlraum 87 auf, in den eine mit einer hier nicht dargestellten Brennstoff-Zudosiereinrichtung gekoppelte Zudosdieröffnung 88 seitlich einmündet. Die Kernluftdüse 84 ragt dagegen von einer Kopfteiloberseite her in etwa senkrecht nach unten in das Kopfteil 85 ein.

Das Kopfteil 85 ist vorzugsweise aus einem Blechmaterial gefertigt und weist an seinem unteren Ende einen Kopfteilflansch 89 auf, der mit einem zweiten, oberen Muffelrohr-Flansch 82 des Muffelrohrs verbindbar ist.

Zudem kann sich der Kopfteil-Hohlraum 87 nach unten zum Muffelrohr-Hohlraum 86 hin konusartig verbreitern, und zwar insbesondere dergestalt, dass der Kopfteil-Hohlraum 87 durchmessergleich, das heißt ohne Durchmessersprung bzw. ohne Stufe oder ohne Kante und damit im Wesentlichen "glatt" in den Muffelrohr-Hohlraum 86 übergeht.

Der Kopfteil-Flansch 89 kann wiederum mit Versteifungsrippen 90 versteift sein.

Die Zudosierung der zu vergasenden Biomasse bzw. Brennstoffe erfolgt beispielsweise über eine Zudosierschnecke, die hier nicht dargestellt ist, die zu vorgegebenen Zeiten eine vorgegebene Menge an Brennstoff über die Zudosieröffnung 88 in das Kopfteil 85 fördert, von wo aus das Material über das Muffelrohr 12 in den Reaktorinnenraum 2 gelangt und vergast wird.

Wie dies weiter aus der Fig. 1c ersichtlich ist, ist der den Reaktor 1 nach außen überragende Teilbereich des Muffelrohrs 12 zusammen mit dem damit verbundenen Kopfteil 85 vollständig von einer Wärmeisolierung 91 umgeben, und zwar, wie weiter aus der Fig. 1c sehr gut ersichtlich ist, dergestalt, dass sich die Wärmeisolierung 91 von einem mit dem Reaktorgehäuse-Flansch 24 verbundenen unteren Muffelrohr-Flansch 80 ausgehend nach oben erstreckt.

### Bezugszeichenliste

- 1: Festbettreaktor
- 2: Reaktorinnenraum
- 3: Rostteller
- 4: Rostkegel
- 5: Rostgehäuse
- 6: Reaktor-Innenwand
- 7: Reaktor-Ausmauerung
- 8: oberes Ringteil
- 9: oberer Seitenwandabschnitt
- 10: Deckenwandbereich
- 11: Durchstecköffnung
- 12: Muffelrohr
- 13: Gasauslassöfffnungen
- 14: unteres Ringteil
- 15: unterer Seitenwandabschnitt
- 16: Rostöffnung
- 17: oberer Reaktor-Innenwandbereich
- 18: unterer Reaktor-Innenwandbereich
- 19: seitliche Ascheaustragöffnung
- 20: Dämmschicht
- 21: Deckenwandisolierung
- 22: Reaktorgehäuse
- 23: seitlicher Mantelabschnitt
- 24: Reaktorgehäuse-Flansch
- 25: Ausnehmungen
- 26: Ausnehmungen
- 27: Gassammelraum
- 28: Gasabzugsrohr
- 29: Rohrisolierung
- 30: unterer Gehäuseabschnitt
- 31: Leistenelement
- 32: Reaktorgehäuseöffnung
- 32a: Stegelement
- 33: Rostöffnungsrandbereich
- 34: Mahl- und/oder Schneidstruktur
- 35: Mahl- und/oder Schneidstruktur
- 36: Rostteller-Randbereich
- 37: Reaktor-Wandabschnitt
- 38: Ascheaustragschacht
- 39: Wandabschnitt-Flansch
- 40: Rostgehäuse-Flansch
- 41: Dichtelement
- 42: Schnellverschlussverbindung
- 43: Zündöffnung
- 44: Zünd- und Kontrolleinrichtung
- 45: Luft
- 46: Rippen
- 47: Rostgehäuse-Seitenwandabschnitt
- 48: randseitiger Rosttellerbereich
- 49: Rollenlager
- 50: Rostteller-Wandabschnitt
- 51: Mitnehmerschaufel
- 52: Lagerausnehmung
- 53: Aussparungen
- 54: Versteifungsrippen
- 55: Dehnungsschlitze
- 56: kreisförmige Erweiterung
- 57: Abkantung
- 58: Schraubverbindung
- 59: Antriebswelle
- 60: Manschette
- 60a: Luftzuführeinrichtung
- 61: Luftaustrittsöffnungen
- 62: Rostgehäuse-Ascheaustragöffnung
- 63: Rostgehäuse-Ascheaustragschacht
- 64: Verstärkungsprofile
- 65: Schneckengehäuse
- 66: Pyramidenecken
- 67: Pyramidenseitenflächen
- 68: vertikal abknickender Pyramidenseitenflächenbereich
- 69: Zentrierabschnitt/Befestigungslasche
- 70: Abdeckblech
- 71: Verteilstange
- 72: unterer Muffelrohrendbereich
- 72a: Muffelrohrkamm
- 73: Muffelrohraußenwand
- 74: Muffelrohrinnenwand
- 75: Muffelrohr-Ausmauerung
- 76: Lufteinlassöffnungen
- 77: Muffelrohrgehäuse
- 78: Luftkanal
- 79: Lufteinlassrohre
- 80: Muffelrohr-Flansch
- 81: Versteifungsrippen
- 82: oberer Muffelrohr-Flansch
- 83: obere Muffelrohröffnung
- 84: Kernluftdüse
- 84a: freies Ende
- 84b: Leitelement
- 84c: Spalt
- 85: Kopfteil
- 86: Muffelrohr-Hohlraum
- 87: Kopfteil-Hohlraüm
- 88: Zudosieröffnung
- 89: Kopfteil-Flansch
- 90: Versteifungsrippen
- 91: Wärmeisolierung
- 92: turmartiges Rührwerk
- 93: Kegelspitze
- 94: Rührkugel
- 94a: Strömungskanäle
- 94b: Kernluftdüsen-Mündungsbereich
- 94c: Luftraum
- 95: Aufnahmeschlitze
- 96: U-Profil als Halteelement
- 97: Rührflügel
- 98: Montageplatte
- 99: Turmkörper
- 100: Eingießlaschen
- 101: Basis-Turmsegment
- 102: Zwischen-Turmsegment
- 103: Kopf-Turmsegment
- 104: Zwischenplatte
- 105: Rührkugel-Kanten
- 106: Pyramidenspitze
- 107: Pyramidenseitenflächen
- 108: Pyramidenseitenwände
- 109: Pyramidenseitenflächen

## Patentansprüche

1. Festbettreaktor zur Vergasung von Brennstoffen, insbesondere von Biomasse,
mit einem Reaktorinnenraum (2),
mit wenigstens einer Brennstoff-Zudosiereinrichtung zur Zudosierung von zu vergasendem Brennstoff in den Reaktorinnenraum (2),
mit einem in dem Reaktorinnenraum (2) angeordneten Rost (3), auf dem der in den Reaktorinnenraum (2) zudosierte und zu vergasende Brennstoff als Festbett aufliegt,
mit wenigstens einer Luftzuführeinrichtung zur Luftzuführung in den Reaktorinnenraum (2), und
mit wenigstens einem Gasauslass (13) zum Abführen des im Reaktorinnenraum (2) erzeugten Gases aus dem Reaktorinnenraum (2),
wobei ein Muffelrohr (12), bezogen auf die Reaktor-Hochachsenrichtung, dergestalt von oben her in den Reaktorinnenraum (2) geführt ist, dass dieses mit einem unteren Muffelrohrendbereich (72) oberhalb des Rostes (3) in den Reaktorinnenraum (2) einmündet,
wobei der untere Muffelrohrendbereich (72) als freier Muffelrohrendbereich beabstandet von einer Reaktor-Innenwand (6) in den Reaktorinnenraum (2) einragt, wobei ein, in Hochachsenrichtung gesehen, oberer Reaktor-Innenwandbereich (17) den unteren, freien Muffelrohrendbereich (72) mit einem definierten Spaltabstand dergestalt umgibt, dass zwischen dem unteren, freien Muffelrohrendbereich (72) und dem oberen Reaktor-Innenwandbereich (17) ein wenigstens bereichsweise ringförmig um den unteren, freien Muffelrohrendbereich (72) umlaufender Gassammelraum (27) ausgebildet ist, in den der wenigstens eine Gasauslass (13) mündet,
**dadurch gekennzeichnet,**
**dass** der untere Muffelrohrendbereich (72) einen dort wenigstens bereichsweise, vorzugsweise vollständig, umlaufenden Muffelrohrkamm (72a) aufweist oder ausbildet, der eine Mehrzahl von voneinander beabstandeten und/oder nach unten abragenden Kammzinken aufweist.

2. Festbettreaktor nach Anspruch 1, **dadurch gekennzeichnet, dass** wobei bevorzugt vorgesehen ist, dass sich die Reaktor-Innenwand (6) und damit der Reaktorinnenraum (2), in Hochachsenrichtung gesehen nach unten zum Rost (3) bzw. zu einer Rostöffnung (16) hin, in einem unteren Reaktor-Innenwandbereich (18) verengt, wobei zwischen diesem verengten unteren Reaktor-Innenwandbereich (18) und dem Rost (3) eine bezüglich des Reaktorinnenraums (2) seitliche Ascheaustragöffnung (19) ausgebildet ist.

3. Festbettreaktor nach Anspruch 1 oder 2, **dadurch gekennzeichnet, dass** eine Muffelrohrinnenwand (74) über die gesamte Muffelrohrlänge gesehen durchmessergleich ausgebildet ist und/oder dass eine Bestandteil des Gassammelraums (27) bildende Muffelrohraußenwand (73) des in den Reaktorinnenraum (2) einragenden freien, unteren Muffelrohrendbereichs (72) über ihre gesamte Erstreckung in Hochachsenrichtung gesehen, durchmessergleich ausgebildet ist.

4. Festbettreaktor nach einem der vorhergehenden Ansprüche, **dadurch gekennzeichnet, dass** der obere Reaktor-Innenwandbereich (17), über seine gesamte Erstreckung in Hochachsenrichtung gesehen, durchmessergleich ausgebildet ist und/oder sich bis zur Höhe der Mündungsöffnung des freien, unteren Muffelrohrendbereiches (72) erstreckt, und
dass sich an den oberen Reaktor-Innenwandbereich (17) der, in Hochachsenrichtung gesehen, untere und sich zum Rost (3) bzw. zu einer Rostöffnung (16) hin verengende, insbesondere sich stufenartig und/oder konusförmig verengende, Reaktor-Innenwandbereich (18) anschließt, zwischen dem und dem Rost (3) die bezüglich des Reaktorinnenraums (2) seitliche Ascheaustragsöffnung (19) ausgebildet ist.

5. Festbettreaktor nach einem der vorhergehenden Ansprüche, **dadurch gekennzeichnet, dass** die Reaktor-Innenwand (6) durch eine ein- oder mehrteilige Reaktor-Ausmauerung (7) gebildet ist.

6. Festbettreaktor nach Anspruch 5, **dadurch gekennzeichnet, dass** die Reaktor-Ausmauerung (7) einen, eine Durchstecköffnung (11) für den in dem Reaktorinnenraum (2) aufgenommenen freien, unteren Muffelrohrendbereich (72) aufweisenden Reaktor-Deckenwandbereich (10) aufweist, auf dem das Muffelrohr (12) entweder unmittelbar oder mittelbar unter Zwischenschaltung einer das Muffelrohr (12) umschließenden Deckenwandisolierung (21) abgestützt und/oder festgelegt ist.

7. Festbettreaktor nach Anspruch 5 oder 6, **dadurch gekennzeichnet, dass** die Reaktor-Ausmauerung (7) wenigstens bereichsweise von einem Reaktorgehäuse (22) ummantelt ist, insbesondere in einer Anlageverbindung ummantelt ist.

8. Festbettreaktor nach Anspruch 7, **dadurch gekennzeichnet, dass** das Reaktorgehäuse (22) eine äußere Seitenwand (20) der Reaktor-Ausmauerung (7) ummantelt, und
dass die Reaktor-Ausmauerung (7) weiter auch an einem unteren Reaktor-Endbereich bis zu einer dort ausgebildeten Rostöffnung (16) hin von dem Reaktorgehäuse (22) ummantelt ist und dort einen Anschlussbereich für ein den Rost (3) tragendes und/oder halterndes Rostgehäuse (5) aufweist.

9. Festbettreaktor nach Anspruch 7 oder 8, **dadurch gekennzeichnet, dass** das Reaktorgehäuse (22) an einem in Hochachsenrichtung gesehen oberen Reaktorgehäuse-Endbereich wenigstens einen, vorzugsweise randseitig umlaufenden, Reaktorgehäuse-Flansch (24) aufweist, der mit einem entsprechend zugeordneten, vorzugsweise ebenfalls randseitig umlaufenden, Muffelrohr-Flansch (80) verbunden ist, bevorzugt dergestalt, dass das Reaktorgehäuse (22) eine Deckenwandisolierung (21) randseitig dergestalt umgibt, dass die Anschlussebene des wenigstens einen Reaktorgehäuse-Flansches (24) in etwa oberflächenbündig mit einer Oberseite der Deckenwandisolierung (21) ausgerichtet ist und mit dem entsprechend zugeordneten, vom Muffelrohr (12) weg nach radial außen geführten, wenigstens einen Muffelrohr-Flansch (80) verbunden ist.

10. Festbettreaktor nach einem der Ansprüche 5 bis 9, **dadurch gekennzeichnet, dass** die Reaktor-Ausmauerung (7) durch eine die Reaktor-Innenwand (6) ausbildende innere Reaktor-Ausmauerungsschicht und eine diese ummantelnde Dämmschicht (20) als Seitenwandisolierung und äußere Reaktor-Ausmauerungsschicht ausgebildet ist, insbesondere dergestalt, dass sich die Dämmschicht (20) zwischen der äußeren Seitenwand der inneren Reaktor-Ausmauerungsschicht und einem Seitenwandbereich des Reaktorgehäuses (22) in Hochachsenrichtung nach oben bis zu einer dort angrenzenden Deckenwandisolierung (21) erstreckt, und
dass sich die innere Reaktor-Ausmauerungsschicht am unteren Reaktorbereich außenwandseitig nach unten hin verjüngt, insbesondere stufenartig und/oder konisch verjüngt, so dass sich die Dämmschicht (20) am unteren Reaktorbereich bis in den Anschlussbereich für ein den Rost (3) tragendes und/oder halterndes Rostgehäuse (5) hinein erstreckt.

11. Festbettreaktor nach einem der vorhergehenden Ansprüche, **dadurch gekennzeichnet, dass** eine Muffelrohrinnenwand (74) des Muffelrohrs (12) durch eine ein- oder mehrteilige Muffelrohr-Ausmauerung (75) gebildet ist, die in einem außerhalb des Reaktors (1), insbesondere in einem in Hochachsenrichtung oberhalb einer Reaktor-Deckenwand (10) des Reaktors (1), liegenden Muffelrohrbereich wenigstens eine, Bestandteil der Luftzuführeinrichtung bildende Lufteinlassöffnung (76) aufweist, die für eine Luftzuführung zum Muffelrohr (12) in das Muffelrohr (12) mündet.

12. Festbettreaktor nach Anspruch 11, **dadurch gekennzeichnet, dass** die Muffelrohr-Ausmauerung (75) außenwandseitig wenigstens bereichsweise von einem Muffelrohrgehäuse (77) umgeben ist, und
dass die Muffelrohr-Ausmauerung (75) eine Mehrzahl von in Umfangsrichtung beabstandeten und wenigstens bereichsweise um den Muffelrohrumfang herum angeordneten Lufteinlassöffnungen (76) aufweist, die außenwandseitig in einen muffelrohrgehäuseseitig ausgebildeten und mit Luft beschickbaren Muffelrohrgehäuse-Luftkanal (78) münden, dergestalt, dass in den Luftkanal (78) einströmende Luft über die Lufteinlassöffnungen (76) umfangsverteilt in das Muffelrohr (12) einströmt.

13. Festbettreaktor nach Anspruch 12, **dadurch gekennzeichnet, dass** das Muffelrohr (12) mittels wenigstens eines Muffelrohr-Flansches (80) mit dem Reaktor (1), insbesondere mit einem entsprechend zugeordneten Flansch (24) eines Reaktorgehäuses (22) des Reaktors (1), verbunden ist, und
dass der wenigstens eine Muffelrohr-Flansch (80) mit dem Muffelrohrgehäuse-Luftkanal (78) wärmeübertragend und/oder wärmeleitend gekoppelt ist, insbesondere dergestalt, dass der Muffelrohr-Flansch (80) und/oder ein mit diesem verbundener Muffelrohrgehäusebereich durch die in den Luftkanal (78) einströmende Luft gekühlt wird und/oder dass die in den Luftkanal (78) einströmende Luft durch Wärmeabgabe vom erhitzten Muffelrohrgehäuse (77) vorgewärmt wird.

14. Festbettreaktor nach Anspruch 12 oder 13, **dadurch gekennzeichnet, dass** sich das Muffelrohrgehäuse (77) dergestalt über die äußere Seitenwand, vorzugsweise in etwa über die gesamte äußere Seitenwand, der Muffelrohr-Ausmauerung (75) erstreckt, dass ein in Hochachsenrichtung gesehen unterer Teilbereich des Muffelrohrgehäuses (77) zusammen mit dem freien, unteren Muffelrohrendbereich (72) in den Reaktorinnenraum (2) einragt, während ein in Hochachsenrichtung gesehen oberer Teilbereich des Muffelrohrgehäuses (77) den Reaktor (1) nach außen, insbesondere nach oben hin, überragt.

15. Festbettreaktor nach einem der vorhergehenden Ansprüche, **dadurch gekennzeichnet, dass** ein unterer Reaktor-Innenwandbereich (17), insbesondere ein unterer und sich zum Rost (3) hin verengender Reaktor-Innenwandbereich (17), eine Rostöffnung (16) aufweist, und/oder dass der Rost (3) in und/oder an einem Rostgehäuse (5) gelagert und/oder gehaltert ist, das mit dem Reaktor (1) verbunden ist.

16. Festbettreaktor nach einem der vorhergehenden Ansprüche, **dadurch gekennzeichnet, dass** der Rost (3) durch einen Rostteller gebildet ist, der in oder an einem, mit dem Reaktor (1) verbundenen Rostgehäuse (5) drehbar gelagert und mittels eines Rostantriebs, vorzugsweise mittels eines ebenfalls Bestandteil der Rosteinrichtung bildenden Rostantriebs, drehantreibbar ist.

17. Festbettreaktor nach einem der vorhergehenden Ansprüche, **dadurch gekennzeichnet, dass** an einem Rostöffnungsrandbereich (33) der Rostöffnung (16) wenigstens ein, wenigstens bereichsweise und/oder wenigstens abschnittsweise um die Rostöffnung (16) umlaufendes Leistenelement (31) angeordnet ist, das den Rostöffnungsrandbereich (33) in Hochachsenrichtung gesehen nach unten überragt und zur Ausbildung der seitlichen Ascheaustragöffnung (19) einen in Hochachsenrichtung definiert vorgegebenen Spaltabstand zum Rost (3), insbesondere zu einem Randbereich (36) des Rostes (3), aufweist.

18. Festbettreaktor nach Anspruch 17, **dadurch gekennzeichnet, dass** das wenigstens eine Leistenelement (31) Bestandteil eines ReaktorGehäuses (22), insbesondere eines eine Reaktor-Ausmauerung (7) ummantelnden Reaktorgehäuses (22), ist, das im montierten Zustand des Reaktorgehäuses (22) am zugeordneten Rostöffnungsrandbereich (33) anliegt und/oder das an einem der Rostöffnung (16) zugeordneten Randbereich einer Reaktorgehäuseöffnung (32) des Reaktorgehäuses (22) ausgebildet und/oder angebunden ist.

19. Festbettreaktor nach Anspruch 17 oder 18, **dadurch gekennzeichnet, dass** das wenigstens eine Leistenelement (31) an seinem dem Rost (3) zugewandten freien unteren Endbereich und/oder der, vorzugsweise in etwa im Bereich des nach unten ragenden wenigstens einen Leistenelementes (31) endende, Randbereich (36) des Rostes (3) wenigstens bereichsweise mit einer Mahl- und/oder Schneidstruktur (34, 35), insbesondere mit einer zahn- und/oder zackenförmigen Mahl- und/oder Schneidstruktur, versehen ist oder sind.

20. Festbettreaktor nach einem der Ansprüche 17 bis 19, **dadurch gekennzeichnet, dass** der, vorzugsweise durch einen drehbaren Rostteller gebildete, Rost (3) an seinem Rostteller-Randbereich (36) ein lediglich abschnittsweise umlaufendes und in Hochachsenrichtung nach oben abragendes Stegelement (32a) aufweist, das in Rostteller-Radialrichtung gesehen in einem definierten Spaltabstand hinter dem nach unten abragenden Leistenelement (31) in Hochachsenrichtung nach oben geführt ist, insbesondere dergestalt nach oben geführt ist, dass das Stegelement (32a) das Leistenelement (31) mit einem definierten Spaltabstand hintergreift, wobei bevorzugt vorgesehen ist, dass das obere freie Ende des Stegelementes (32a) einen definiert vorgegebenen Spaltabstand zu einem unteren Reaktor-Wandbereich aufweist, so dass der Ascheaustragschacht (38) in diesem Bereich gekrümmt ist bzw. labyrinthartig verläuft.

21. Festbettreaktor nach einem der Ansprüche 15 bis 20, **dadurch gekennzeichnet, dass** das Rostgehäuse (5) an einem in Hochachsenrichtung nach unten von dem Reaktor (1), insbesondere von einem Reaktorgehäuse (22) des Reaktors (1), abragenden Reaktor-Wandabschnitt (37) festgelegt ist, und
dass der reaktorseitig nach unten abragende Reaktor-Wandabschnitt (37) die reaktorseitige Rostöffnung (16) und/oder ein dort gegebenenfalls angeordnetes Leistenelement (31) zur Ausbildung eines, sich an eine, vorzugsweise im Wesentlichen vertikal ausgerichtete, seitliche Ascheaustragöffnung (19) anschließenden seitlichen Ascheaustragschachtes (38) mit einem definierten Spaltabstand ringförmig umschließt.

22. Festbettreaktor nach Anspruch 21, **dadurch gekennzeichnet, dass** der reaktorseitig nach unten abragende Reaktor-Wandabschnitt (37) zur Ausbildung des seitlichen Ascheaustragschachtes (38) zudem so weit in Hochachsenrichtung nach unten geführt ist, dass er den Randbereich (36) des Rostes (3) nach unten überragt und/oder dass er, quer zur Hochachsenrichtung gesehen, einen definierten Spaltabstand zum Randbereich (36) des Rostes (3) aufweist.

## Claims

1. Fixed bed reactor for the gasification of fuels, in particular of biomass,
having a reactor interior (2),
having at least one fuel-metering device for metering fuel to be gasified into the reactor interior (2),
having a grate (3) which is arranged in the reactor interior (2) and on which the fuel which is metered into the reactor interior (2) and is to be gasified lies as a fixed bed,
having at least one air-feeding device for feeding air into the reactor interior (2), and
having at least one gas outlet (13) for removing the gas generated in the reactor interior (2) from the reactor interior (2),
wherein a muffle pipe (12) is conducted, with respect to the reactor vertical axis direction, into the reactor interior (2) from above in such a way that it opens into the reactor interior (2) by a lower muffle pipe end region (72) above the grate (3),
wherein the lower muffle pipe end region (72), as a free muffle pipe end region, protrudes into the reactor interior (2) at a spacing from a reactor inner wall (6), wherein an upper reactor inner wall region (17), as viewed in the vertical axis direction, surrounds the lower, free muffle pipe end region (72) with a defined gap spacing in such a way that a gas-collecting space (27) which extends annularly at least in certain regions around the lower, free muffle pipe end region (72) is formed between the lower, free muffle pipe end region (72) and the upper reactor inner wall region (17), into which gas-collecting space the at least one gas outlet (13) opens,
**characterized**
**in that** the lower muffle pipe end region (72) has or forms a muffle pipe comb (72a) which extends around there at least in certain regions, preferably completely, and which has a plurality of spaced-apart and/or downwardly projecting comb teeth.

2. Fixed bed reactor according to Claim 1, **characterized in that** wherein there is preferably provision that, as viewed in the vertical axis direction, the reactor inner wall (6), and hence the reactor interior (2), narrow downwardly towards the grate (3) or towards a grate opening (16), in a lower reactor inner wall region (18), wherein an ash discharge opening (19) arranged laterally with respect to the reactor interior (2) is formed between this narrowed lower reactor inner wall region (18) and the grate (3).

3. Fixed bed reactor according to Claim 1 or 2, **characterized in that** a muffle pipe inner wall (74) is formed with the same diameter as viewed over the entire muffle pipe length, and/or **in that** a muffle pipe outer wall (73), which forms a constituent part of the gas-collecting space (27), of the free, lower muffle pipe end region (72) which protrudes into the reactor interior (2) is formed with the same diameter as viewed over its entire extent in the vertical axis direction.

4. Fixed bed reactor according to one of the preceding claims, **characterized in that** the upper reactor inner wall region (17) is formed with the same diameter over its entire extent as viewed in the vertical axis direction and/or extends to the height of the mouth opening of the free, lower muffle pipe end region (72), and
**in that** the upper reactor inner wall region (17) is adjoined by the lower (as viewed in the vertical axis direction) reactor inner wall region (18) which narrows towards the grate (3) or towards a grate opening (16), in particular in a step-like and/or conical manner, the ash discharge opening (19) arranged laterally with respect to the reactor interior (2) being formed between said reactor inner wall region and the grate (3).

5. Fixed bed reactor according to one of the preceding claims, **characterized in that** the reactor inner wall (6) is formed by a single- or multi-part reactor lining (7).

6. Fixed bed reactor according to Claim 5, **characterized in that** the reactor lining (7) has a reactor cover wall region (10) which has a plug-through opening (11) for the free, lower muffle pipe end region (72) which is accommodated in the reactor interior (2), on which region the muffle pipe (12) is supported and/or secured either directly or indirectly with the interposition of a cover wall insulation (21) which encloses the muffle pipe (12).

7. Fixed bed reactor according to Claim 5 or 6, **characterized in that** the reactor lining (7) is enveloped at least in certain regions by a reactor housing (22), in particular is enveloped in a bearing connection.

8. Fixed bed reactor according to Claim 7, **characterized in that** the reactor housing (22) envelops an outer side wall (20) of the reactor lining (7), and
**in that** the reactor lining (7) is further also enveloped by the reactor housing (22) at a lower reactor end region up to a grate opening (16) formed there and has there a connection region for a grate housing (5) which bears and/or holds the grate (3).

9. Fixed bed reactor according to Claim 7 or 8, **characterized in that** the reactor housing (22) has, at an upper reactor housing end region as viewed in the vertical axis direction, at least one reactor housing flange (24) which preferably extends around the edge and which is connected to a correspondingly assigned muffle pipe flange (80) which preferably likewise extends around the edge, preferably in such a way that the reactor housing (22) surrounds a cover wall insulation (21) at the edge in such a way that the connection plane of the at least one reactor housing flange (24) is oriented approximately surface-flush with an upper side of the cover wall insulation (21), and is connected to the correspondingly assigned at least one muffle pipe flange (80) which is conducted radially outwardly away from the muffle pipe (12).

10. Fixed bed reactor according to one of Claims 5 to 9, **characterized in that** the reactor lining (7) is formed by an inner reactor lining layer, which forms the reactor inner wall (6), and an insulating layer (20), which envelops said layer, as side wall insulation and outer reactor lining layer, in particular in such a way that the insulating layer (20) extends between the outer side wall of the inner reactor lining layer and a side wall region of the reactor housing (22) upwardly in the vertical axis direction up to a cover wall insulation (21) which adjoins there, and
**in that** the inner reactor lining layer at the lower reactor region tapers downwardly on the outer wall side, in particular tapers in a step-like manner and/or conically, with the result that the insulating layer (20) at the lower reactor region extends into the connection region for a grate housing (5) which bears and/or holds the grate (3).

11. Fixed bed reactor according to one of the preceding claims, **characterized in that** a muffle pipe inner wall (74) of the muffle pipe (12) is formed by a single- or multi-part muffle pipe lining (75) which, in a muffle pipe region situated outside the reactor (1), in particular in a muffle pipe region situated in the vertical axis direction above a reactor cover wall (10) of the reactor (1), has at least one air inlet opening (76) which forms a constituent part of the air-feeding device and which opens into the muffle pipe (12) in order to feed air to the muffle pipe (12).

12. Fixed bed reactor according to Claim 11, **characterized in that** the muffle pipe lining (75) is surrounded on the outer wall side at least in certain regions by a muffle pipe housing (77), and
**in that** the muffle pipe lining (75) has a plurality of air inlet openings (76) which are spaced apart in the circumferential direction, are arranged at least in certain regions around the muffle pipe circumference and open on the outer wall side into a muffle pipe housing air duct (78) which is formed on the muffle pipe housing side and which can be charged with air, in such a way that air flowing into the air duct (78) flows into the muffle pipe (12) in a circumferentially distributed manner via the air inlet openings (76).

13. Fixed bed reactor according to Claim 12, **characterized in that** the muffle pipe (12) is connected by means of at least one muffle pipe flange (80) to the reactor (1), in particular to a correspondingly assigned flange (24) of a reactor housing (22) of the reactor (1), and
**in that** the at least one muffle pipe flange (80) is coupled to the muffle pipe housing air duct (78) in a heat-transmitting and/or heat-conducting manner, in particular in such a way that the muffle pipe flange (80) and/or a muffle pipe housing region connected thereto are or is cooled by the air flowing into the air duct (78) and/or that the air flowing into the air duct (78) is preheated by heat emission from the heated muffle pipe housing (77).

14. Fixed bed reactor according to Claim 12 or 13, **characterized in that** the muffle pipe housing (77) extends over the outer side wall, preferably approximately over the entire outer side wall, of the muffle pipe lining (75) in such a way that a lower subregion, as viewed in the vertical axis direction, of the muffle pipe housing (77), together with the free, lower muffle pipe end region (72), protrudes into the reactor interior (2), whereas an upper subregion, as viewed in the vertical axis direction, of the muffle pipe housing (77) projects outwardly, in particular upwardly, beyond the reactor (1).

15. Fixed bed reactor according to one of the preceding claims, **characterized in that** a lower reactor inner wall region (17), in particular a lower reactor inner wall region (17) which narrows towards the grate (3), has a grate opening (16), and/or **in that** the grate (3) is mounted and/or held in and/or on a grate housing (5) which is connected to the reactor (1).

16. Fixed bed reactor according to one of the preceding claims, **characterized in that** the grate (3) is formed by a grate disc which is rotatably mounted in or on a grate housing (5) connected to the reactor (1) and can be rotationally driven by means of a grate drive, preferably by means of a grate drive which likewise forms a constituent part of the grate device.

17. Fixed bed reactor according to one of the preceding claims, **characterized in that** at least one strip element (31) which extends around the grate opening (16) at least in certain regions and/or at least in certain portions is arranged at a grate opening edge region (33) of the grate opening (16) and projects downwardly beyond the grate opening edge region (33) as viewed in the vertical axis direction and, to form the lateral ash discharge opening (19), has a gap spacing, which is predetermined in a defined manner in the vertical axis direction, from the grate (3), in particular from an edge region (36) of the grate (3).

18. Fixed bed reactor according to Claim 17, **characterized in that** the at least one strip element (31) is a constituent part of a reactor housing (22), in particular of a reactor housing (22) which envelops a reactor lining (7), which, in the mounted state of the reactor housing (22), bears on the assigned grate opening edge region (33) and/or which is formed on and/or attached to an edge region, which is assigned to the grate opening (16), of a reactor housing opening (32) of the reactor housing (22).

19. Fixed bed reactor according to Claim 17 or 18, **characterized in that** the at least one strip element (31) is provided, at its free lower end region facing the grate (3), and/or the edge region (36) of the grate (3) that preferably terminates approximately in the region of the downwardly projecting at least one strip element (31) is provided at least in certain regions with a grinding and/or cutting structure (34, 35), in particular with a tooth-like and/or serrated grinding and/or cutting structure.

20. Fixed bed reactor according to one of Claims 17 to 19, **characterized in that** the grate (3), preferably formed by a rotatable grate disc, has, at its grate disc edge region (36), a web element (32a) which extends around only in certain portions, projects upwardly in the vertical axis direction and, as viewed in the grate disc radial direction, is conducted upwardly in the vertical axis direction at a defined gap spacing behind the downwardly projecting strip element (31), in particular is conducted upwardly in such a way that the web element (32a) engages behind the strip element (31) with a defined gap spacing, wherein there is preferably provision that the upper free end of the web element (32a) has a gap spacing, which is predetermined in a defined manner, from a lower reactor wall region, with the result that the ash discharge shaft (38) is curved or extends in a labyrinth-like manner in this region.

21. Fixed bed reactor according to one of Claims 15 to 20, **characterized in that** the grate housing (5) is secured to a reactor wall portion (37) which projects downwardly in the vertical axis direction from the reactor (1), in particular from a reactor housing (22) of the reactor (1), and
**in that** the reactor wall portion (37) which projects downwardly on the reactor side annularly encloses the reactor-side grate opening (16) and/or a strip element (31) optionally arranged there in order to form a lateral ash discharge shaft (38) with a defined gap spacing that adjoins a lateral ash discharge opening (19) which is preferably oriented substantially vertically.

22. Fixed bed reactor according to Claim 21, **characterized in that**, in order to form the lateral ash discharge shaft (38), the reactor wall portion (37) which projects downwardly on the reactor side is additionally conducted downwardly in the vertical axis direction to such an extent that it projects downwardly beyond the edge region (36) of the grate (3) and/or that, as viewed transversely with respect to the vertical axis direction, it has a defined gap spacing from the edge region (36) of the grate (3).

## Revendications

1. Réacteur à lit fixe pour la gazéification de combustibles, en particulier de biomasse,
comprenant un espace intérieur de réacteur (2),
au moins un dispositif de dosage de combustible servant au dosage du combustible à gazéifier dans l'espace intérieur de réacteur (2),
une grille (3) disposée dans l'espace intérieur de réacteur (2), sur laquelle repose, en tant que lit fixe, le combustible dosé dans l'espace intérieur de réacteur (2) et à gazéifier,
au moins un dispositif d'amenée d'air servant à l'amenée d'air dans l'espace intérieur de réacteur (2), et
au moins une sortie de gaz (13) servant à l'évacuation, hors de l'espace intérieur de réacteur (2), du gaz produit dans l'espace intérieur de réacteur (2),
un tube à moufle (12) étant, par rapport à la direction de l'axe vertical de réacteur, guidé par le haut dans l'espace intérieur de réacteur (2) de telle sorte que ce tube débouche dans l'espace intérieur de réacteur (2) par une zone d'extrémité inférieure de tube à moufle (72) au-dessus de la grille (3),
la zone d'extrémité inférieure de tube à moufle (72) pénétrant dans l'espace intérieur de réacteur (2), en tant que zone d'extrémité libre de tube à moufle, de manière espacée d'une paroi interne de réacteur (6), une zone de paroi interne de réacteur (17), supérieure vue dans la direction de l'axe vertical, entourant la zone d'extrémité inférieure libre de tube à moufle (72) avec une distance d'interstice définie de telle sorte qu'un espace d'accumulation de gaz (27) s'étendant de manière annulaire au moins dans certaines zones autour de la zone d'extrémité inférieure libre de tube à moufle (72) soit formé entre la zone d'extrémité inférieure libre de tube à moufle (72) et la zone de paroi interne supérieure de réacteur (17), espace dans lequel débouche ladite au moins une sortie de gaz (13),
**caractérisé en ce que**
la zone d'extrémité inférieure de tube à moufle (72) comprend ou forme un peigne de tube à moufle (72a) périphérique au moins dans certaines zones, de préférence complètement à cet endroit, lequel peigne comprend une pluralité de dents de peigne espacées les unes des autres et/ou faisant saillie vers le bas.

2. Réacteur à lit fixe selon la revendication 1, **caractérisé en ce que** dans lequel, de préférence, la paroi interne de réacteur (6) et donc l'espace intérieur de réacteur (2) se rétrécissent vers le bas en direction de la grille (3) ou d'un orifice de grille (16), vus dans la direction de l'axe vertical, dans une zone de paroi interne inférieure de réacteur (18), un orifice d'évacuation des cendres (19) latéral par rapport à l'espace intérieur de réacteur (2) étant formé entre cette zone de paroi interne inférieure rétrécie de réacteur (18) et la grille (3).

3. Réacteur à lit fixe selon la revendication 1 ou 2, **caractérisé en ce qu'**une paroi interne de tube à moufle (74) est formée de manière à présenter un même diamètre, vue sur toute la longueur de tube à moufle, et/ou **en ce qu'**une paroi externe de tube à moufle (73), faisant partie de l'espace d'accumulation de gaz (27), de la zone d'extrémité inférieure libre de tube à moufle (72) pénétrant dans l'espace intérieur de réacteur (2) est formée de manière à présenter un même diamètre sur toute son étendue vue dans la direction de l'axe vertical.

4. Réacteur à lit fixe selon l'une quelconque des revendications précédentes, **caractérisé en ce que** la zone de paroi interne supérieure de réacteur (17) est formée de manière à présenter un même diamètre sur toute son étendue vue dans la direction de l'axe vertical et/ou s'étend jusqu'à hauteur de l'orifice d'embouchure de la zone d'extrémité inférieure libre de tube à moufle (72), et
**en ce qu'**à la zone de paroi interne supérieure de réacteur (17) se raccorde la zone de paroi interne de réacteur (18) inférieure vue dans la direction de l'axe vertical et se rétrécissant en direction de la grille (3) ou d'un orifice de grille (16), en particulier de manière étagée et/ou en forme de cône, zone de paroi interne entre laquelle et la grille (3) est formé l'orifice d'évacuation des cendres (19) latéral par rapport à l'espace intérieur de réacteur (2).

5. Réacteur à lit fixe selon l'une quelconque des revendications précédentes, **caractérisé en ce que** la paroi interne de réacteur (6) est formée par un garnissage de réacteur (7) en une ou plusieurs parties.

6. Réacteur à lit fixe selon la revendication 5, **caractérisé en ce que** le garnissage de réacteur (7) comprend une zone de paroi supérieure de réacteur (10) comprenant un orifice traversant (11) pour la zone d'extrémité inférieure libre de tube à moufle (72) logée dans l'espace intérieur de réacteur (2), zone de paroi supérieure sur laquelle est supporté et/ou fixé le tube à moufle (12) soit directement soit indirectement par l'intermédiaire d'une isolation de paroi supérieure (21) entourant le tube à moufle (12).

7. Réacteur à lit fixe selon la revendication 5 ou 6, **caractérisé en ce que** le garnissage de réacteur (7) est enveloppé au moins dans certaines zones par une enceinte de réacteur (22), en particulier enveloppé dans une liaison d'appui.

8. Réacteur à lit fixe selon la revendication 7, **caractérisé en ce que** l'enceinte de réacteur (22) enveloppe une paroi latérale extérieure (20) du garnissage de réacteur (7), et
**en ce que** le garnissage de réacteur (7) est en outre enveloppé par l'enceinte de réacteur (22) au niveau d'une zone d'extrémité inférieure de réacteur jusqu'à un orifice de grille (16) qui y est formé et y comprend une zone de raccordement pour un logement de grille (5) supportant et/ou retenant la grille (3).

9. Réacteur à lit fixe selon la revendication 7 ou 8, **caractérisé en ce que** l'enceinte de réacteur (22) comprend, au niveau d'une zone d'extrémité d'enceinte de réacteur supérieure vue dans la direction de l'axe vertical, au moins un rebord (24) s'étendant de préférence du côté périphérique, lequel rebord est relié à un rebord de tube à moufle (80) associé de manière correspondante, s'étendant de préférence également du côté périphérique, de préférence de telle sorte que l'enceinte de réacteur (22) entoure une isolation de paroi supérieure (21) du côté périphérique de telle sorte que le plan de raccordement dudit au moins un rebord d'enceinte de réacteur (24) soit orienté approximativement en affleurement de surface avec un côté supérieur de l'isolation de paroi supérieure (21) et soit relié audit au moins un rebord de tube moufle (80) associé de manière correspondante et guidé radialement vers l'extérieur à l'écart du tube à moufle (12).

10. Réacteur à lit fixe selon l'une quelconque des revendications 5 à 9, **caractérisé en ce que** le garnissage de réacteur (7) est formé par une couche de garnissage intérieure de réacteur formant la paroi interne de réacteur (6) et une couche isolante (20) enveloppant celle-ci en tant qu'isolation de paroi latérale et couche de garnissage extérieure de réacteur, en particulier de telle sorte que la couche isolante (20) s'étend entre la paroi latérale extérieure de la couche de garnissage intérieure de réacteur et une zone de paroi latérale de l'enceinte de réacteur (22) vers le haut dans la direction de l'axe vertical jusqu'à une isolation de paroi supérieure (21) adjacente à celle-ci, et
**en ce que** la couche de garnissage intérieure de réacteur se rétrécit vers le bas du côté de la paroi extérieure au niveau de la zone de réacteur inférieure, en particulier se rétrécit de manière étagée et/ou conique, de telle sorte que la couche isolante (20) s'étend, au niveau de la zone de réacteur inférieure, jusque dans la zone de raccordement pour un logement de grille (5) supportant et/ou retenant la grille (3).

11. Réacteur à lit fixe selon l'une quelconque des revendications précédentes, **caractérisé en ce qu'**une paroi interne (74) du tube à moufle (12) est formée par un garnissage de tube à moufle (75) en une ou plusieurs parties, lequel garnissage comprend, dans une zone de tube à moufle située à l'extérieur du réacteur (1), en particulier dans une zone située au-dessus d'une paroi supérieure (10) du réacteur (1) dans la direction de l'axe vertical, au moins un orifice d'admission d'air (76) faisant partie du dispositif d'amenée d'air, lequel orifice débouche dans le tube à moufle (12) pour une amenée d'air jusqu'au tube à moufle (12).

12. Réacteur à lit fixe selon la revendication 11, **caractérisé en ce que** le garnissage de tube à moufle (75) est entouré au moins dans certaines zones par une enveloppe de tube à moufle (77) du côté de la paroi externe, et
**en ce que** le garnissage de tube à moufle (75) comprend une pluralité d'orifices d'admission d'air (76) espacés dans la direction périphérique et disposés au moins dans certaines zones autour de la périphérie de tube à moufle, lesquels orifices débouchent, du côté de la paroi externe, dans un conduit d'air (78) d'enveloppe de tube à moufle pouvant être alimenté en air et formé côté enveloppe de tube à moufle, de telle sorte que l'air affluant dans le conduit d'air (78) afflue dans le tube à moufle (12) de manière répartie de façon périphérique par le biais des orifices d'admission d'air (76).

13. Réacteur à lit fixe selon la revendication 12, **caractérisé en ce que** le tube à moufle (12) est, au moyen d'au moins un rebord de tube à moufle (80), relié au réacteur (1), en particulier à un rebord (24) associé de manière correspondante d'une enceinte (22) du réacteur (1), et
**en ce que** ledit au moins un rebord de tube à moufle (80) est couplé au conduit d'air d'enveloppe de tube à moufle (78) par transfert de chaleur et/ou conduction de chaleur, en particulier de telle sorte que le rebord de tube à moufle (80) et/ou une zone d'enveloppe de tube à moufle reliée à celui-ci soient refroidis par l'air affluant dans le conduit d'air (78) et/ou de telle sorte que l'air affluant dans le conduit d'air (78) soit préchauffé par dégagement de chaleur par l'enveloppe de tube à moufle (77) chauffée.

14. Réacteur à lit fixe selon la revendication 12 ou 13, **caractérisé en ce que** l'enveloppe de tube à moufle (77) s'étend sur la paroi latérale extérieure, de préférence approximativement sur toute la paroi latérale extérieure, du garnissage de tube à moufle (75), de telle sorte qu'une zone partielle, inférieure vue dans la direction de l'axe vertical, de l'enveloppe de tube à moufle (77) pénètre dans l'espace intérieur de réacteur (2) conjointement avec la zone d'extrémité inférieure libre de tube à moufle (72), tandis qu'une zone partielle, supérieure vue dans la direction de l'axe vertical, de l'enveloppe de tube à moufle (77) dépasse au-delà du réacteur (1) vers l'extérieur, en particulier vers le haut.

15. Réacteur à lit fixe selon l'une quelconque des revendications précédentes, **caractérisé en ce qu'**une zone de paroi interne inférieure de réacteur (17), en particulier une zone de paroi interne de réacteur (17) inférieure et se rétrécissant en direction de la grille (3), comprend un orifice de grille (16), et/ou **en ce que** la grille (3) est montée et/ou retenue dans et/ou sur un logement de grille (5) qui est relié au réacteur (1).

16. Réacteur à lit fixe selon l'une quelconque des revendications précédentes, **caractérisé en ce que** la grille (3) est formée par un disque formant grille qui est monté à rotation dans ou sur un logement de grille (5) relié au réacteur (1) et peut être entraîné en rotation au moyen d'un entraînement de grille, de préférence au moyen d'un entraînement de grille faisant également partie du dispositif de grille.

17. Réacteur à lit fixe selon l'une quelconque des revendications précédentes, **caractérisé en ce qu'**au moins un élément nervure (31) s'étendant au moins dans certaines zones et/ou au moins sur certaines parties autour de l'orifice de grille (16) est disposé au niveau d'une zone de bord (33) de l'orifice de grille (16), lequel élément nervure dépasse vers le bas au-delà de la zone de bord d'orifice de grille (33), vu dans la direction de l'axe vertical, et présente une distance d'interstice, prédéfinie de manière définie dans la direction de l'axe vertical, par rapport à la grille (3), en particulier par rapport à une zone de bord (36) de la grille (3), pour former l'orifice latéral d'évacuation des cendres (19).

18. Réacteur à lit fixe selon la revendication 17, **caractérisé en ce que** ledit au moins un élément nervure (31) fait partie d'une enceinte de réacteur (22), en particulier d'une enceinte de réacteur (22) enveloppant le garnissage de réacteur (7), lequel élément nervure, à l'état monté de l'enceinte de réacteur (22), s'appuie contre la zone de bord d'orifice de grille (33) associée et/ou lequel élément nervure est formé sur et/ou lié à une zone de bord, associée à l'orifice de grille (16), d'un orifice (32) de l'enceinte de réacteur (22).

19. Réacteur à lit fixe selon la revendication 17 ou 18, **caractérisé en ce que** ledit au moins un élément nervure (31) au niveau de sa zone d'extrémité inférieure libre tournée vers la grille (3) et/ou la zone de bord (36), se terminant de préférence approximativement dans la région dudit au moins un élément nervure (31) faisant saillie vers le bas, de la grille (3) est ou sont doté(e)(s) au moins dans certaines zones d'une structure de broyage et/ou de découpage (34, 35), en particulier d'une structure de broyage et/ou de découpage dentée et/ou dentelée.

20. Réacteur à lit fixe selon l'une quelconque des revendications 17 à 19, **caractérisé en ce que** la grille (3) formée de préférence par un disque formant grille rotatif comprend, au niveau de sa zone de bord de disque formant grille (36), un élément âme (32a) périphérique seulement dans certaines parties et faisant saillie vers le haut dans la direction de l'axe vertical, lequel élément âme est, vu dans la direction radiale du disque formant grille, guidé vers le haut dans la direction de l'axe vertical à une distance d'interstice définie derrière l'élément nervure (31) faisant saillie vers le bas, en particulier guidé vers le haut de telle sorte que l'élément âme (32a) vient en prise par l'arrière avec l'élément nervure (31) à une distance d'interstice définie, l'extrémité supérieure libre de l'élément âme (32a) présentant de préférence une distance d'interstice prédéfinie de manière définie par rapport à une zone de paroi inférieure de réacteur, de telle sorte que le conduit d'évacuation des cendres (38) soit incurvé ou s'étende en forme de labyrinthe dans cette zone.

21. Réacteur à lit fixe selon l'une quelconque des revendications 15 à 20, **caractérisé en ce que** le logement de grille (5) est fixé à une partie de paroi de réacteur (37) faisant saillie vers le bas dans la direction de l'axe vertical à partir du réacteur (1), en particulier à partir d'une enceinte (22) du réacteur (1), et
**en ce que** la partie de paroi de réacteur (37) faisant saillie vers le bas côté réacteur entoure, de manière annulaire et à une distance d'interstice définie, l'orifice de grille (16) côté réacteur et/ou un élément nervure (31) qui y est éventuellement disposé, pour former un conduit d'évacuation des cendres (38) latéral se raccordant à un orifice d'évacuation des cendres (19) latéral orienté de préférence sensiblement verticalement.

22. Réacteur à lit fixe selon la revendication 21, **caractérisé en ce que** la partie de paroi de réacteur (37) faisant saillie vers le bas côté réacteur est, pour former le conduit d'évacuation des cendres (38) latéral, en outre guidée suffisamment vers le bas dans la direction de l'axe vertical pour dépasser vers le bas au-delà de la zone de bord (36) de la grille (3) et/ou pour présenter, vue transversalement à la direction de l'axe vertical, une distance d'interstice définie par rapport à la zone de bord (36) de la grille (3).
